# EUROPÄISCHE PATENTSCHRIFT

(11) **EP 3 281 879 B1**
(45) Veröffentlichungstag und Bekanntmachung des Hinweises auf die Patenterteilung: **27.03.2019**
(21) Anmeldenummer: 17185217.1
(22) Anmeldetag: 08.08.2017
(51) Int. Cl.: B65B 31/04, B65B 1/30, B65B 29/02, B65B 43/54, B65B 1/24, B65B 1/28, B65B 1/46, B65B 7/16, B65B 39/00

(54) **KAPSEL-FÜLL- UND VERSCHLIESS- MASCHINE UND VERFAHREN ZUM FÜLLEN UND VERSCHLIESSEN VON KAPSELN MIT EINEM PULVER**
CAPSULE FILLING AND CLOSING MACHINE AND METHOD FOR FILLING AND CLOSING CAPSULES CONTAINING A POWDER
MACHINE DE REMPLISSAGE ET FERMETURE DE CAPSULES ET PROCÉDÉ DE REMPLISSAGE ET FERMETURE DES CAPSULES AVEC DE LA POUDRE

(30) Priorität: 08.08.2016 DE 102016114650
(43) Veröffentlichungstag der Anmeldung: 14.02.2018
(73) Patentinhaber: Gerhard Schubert GmbH, 74564 Crailsheim (DE)
(72) Erfinder: Schubert, Ralf, 74564 Crailsheim (DE); Sannwald, Uwe, 74424 Bühlertann (DE); Walter, Haaf, 74564 Crailsheim (DE); Setzer, Simon, 71397 Leutenbach (DE)
(74) Vertreter: Weickmann & Weickmann PartmbB

(56) Entgegenhaltungen:
- WO-A1-2010/007633
- WO-A1-2015/181705
- DE-A1-102007 053 034
- Ima: "590 LOW SPEED CAPSULE FILLING MACHINE", , 31. Oktober 2014 (2014-10-31), XP055434434, Gefunden im Internet: URL:www.dksh_japan_ima_gima_e3_82_ab_e3_82 _bf_e3_83_ad_e3_82_b0_english.pdf [gefunden am 2017-12-12]

## Beschreibung

### I. Anwendungsgebiet

Die Erfindung betrifft eine Vorrichtung zum Herstellen von mit Pulver gefüllten, versiegelten Behältern, beispielsweise Kaffee-Kapseln, sowie ein Verfahren hierfür.

Das Befüllen von Behältern mit einem, insbesondere losen, Pulver ist grundsätzlich problematisch, da das Austreten von Pulver in die Umgebung vermieden werden muss, da es bei Ablagerung auf dem Rand des Behälters dessen anschließende dichte Versiegelung verhindern kann und die gesamte Vorrichtung verschmutzen kann, ganz abgesehen vom wirtschaftlichen Verlust des dadurch verlorenen Pulvers.

Falls der so zu füllende Behälter nicht mit einem vorgefertigten Pressling aus Pulver gefüllt wird, sondern mit losem Pulver, wird in aller Regel ein FüllStutzen, über den das Pulver zugeführt wird, mit seiner unteren Pulver-Abgabeöffnung auf die nach oben weisende Öffnung des Behälters dicht aufgesetzt, das Pulver in den Behälter eingebracht und der Füllstutzen wieder abgehoben.

Gerade in den Phasen, in denen die Öffnung des Behälters nicht vom Füllstutzen verschlossen wird, kann aufgrund der vorhandenen Luftturbulenzen Pulver in die Umgebung gelangen.

Diese Probleme werden verschärft, wenn zusätzlich das Befüllen nicht unter Luft, sondern unter einer Prozessgas-Atmosphäre stattfinden soll, was bei einem abzupackenden Lebensmittel, wie etwa Kaffee-Pulver, erwünscht ist.

Die Probleme wachsen, je kleiner die abzufüllenden Mengen an Pulver sind, denn umso öfter muss das Aufsetzen und Abheben des Füll-Stutzens durchgeführt werden und umso geringer sind die im gefüllten Behälter verbleibenden, ungefüllten Freiräume, in denen sich auftretende Luftturbulenzen beruhigen und verwirbeltes Pulver ablagern kann.

Dabei ist selbstverständlich eine möglichst große Anzahl von pro Zeiteinheit abzufüllender und zu verschließender Kapseln gefordert, damit die Anlage möglichst effizient wird.

In diesem Zusammenhang ist es bereits bekannt, einen Füllkopf zu verwenden, der entweder in einer Reihe angeordnet mehrere Füllstutzen umfasst oder gar zweidimensional in einem horizontalen Raster angeordnete mehrere Füllstutzen umfasst, sodass beim Absenken auf analog angeordnete Kapseln immer eine solche Füllgruppe an Kapseln gleichzeitig von dem Füllkopf gefüllt werden kann.

Von einer Transportvorrichtung wird eine Füllgruppe nach der anderen mit leeren ungefüllten Kapseln unter dem Füllkopf positioniert und von diesem gefüllt.

Je mehr Füllstutzen ein solcher Füllkopf umfasst, umso mehr Kapseln pro Zeiteinheit können gefüllt werden. Da jedoch die Füllstutzen konstruktiv aufwendig herzustellen und anzusteuern sind, und vor allem aufgrund der in den Füllstutzen enthaltenen Mechanik die Füllstutzen in der Aufsicht betrachtet einen wesentlich größeren Durchmesser besitzen müssen als der Durchmesser der zu füllenden Kapsel, wird hierbei durch die Rastergröße der Füllstutzen im Füllkopf das Raster bestimmt, indem die Kapseln innerhalb einer Füllgruppe angeordnet sein müssen.

Dadurch wird außer der konstruktiven Komplexität der Füllstutzen auch die Größe des Füllkopfes und damit der Füllgruppe an Kapseln zu einer begrenzenden Größe, da mit zunehmender Größe der Füllgruppe auch die Tragplatte, in der die Füllgruppe angeordnet ist, immer größer wird.

Würde eine solche Tragplatte mehrere Füllgruppen nebeneinander aufweisen, wird dieses räumliche Problem potenziert, wodurch in der Regel eine Tragplatte nur eine Füllgruppe an Kapseln trägt.

Dadurch muss nach dem Füllen einer Füllgruppe mittels der Transportvorrichtung die nächste Tragplatte unter dem Füllkopf positioniert werden und hierfür einen Transportweg zurücklegen, der mindestens der Länge einer Tragplatte in Durchlaufrichtung der Vorrichtung entspricht, was zu relativ langen Totzeiten zwischen den einzelnen Füllvorgängen führt.

In diesem Zusammenhang sind aus der WO 2010/007633 A1 sowie der WO 2015/181705 1 sowie der Literatur "590 low speed capsul filling machine" Kapselfüllmaschinen gemäß dem Oberbegriff des Anspruchs 1 bekannt.

### II. Beschreibung der Erfindung

### a) Aufgabe

Es ist daher die Aufgabe gemäß der Erfindung, eine Herstellvorrichtung sowie ein Herstellverfahren für mit Pulver gefüllte und versiegelte Kapseln zur Verfügung zu stellen, welches trotz einfachem Aufbau und Betrieb eine hohe Effizienz der Anlage gewährleistet.

### b) Lösung

Diese Aufgabe wird durch die Merkmale der Ansprüche **1** und **16** gelöst. Vorteilhafte Ausführungsformen ergeben sich aus den Unteransprüchen.

Hinsichtlich der Vorgehensweise zum Füllen mit einem Pulver und Verschließen von mehreren nach oben offenen Kapseln gleichzeitig wird diese Aufgabe dadurch gelöst, dass ein Füllkopf, der mehrere Füllstutzen, von denen jeder nur eine Kapsel gleichzeitig füllen kann, auf eine entsprechend den Füllstutzen angeordnete Füllgruppe von Kapseln abgesenkt wird und dann die Kapseln dieser Füllgruppe gleichzeitig gefüllt werden, und dies hintereinander für mehrere Füllgruppen durchgeführt wird.

Meist wird dazwischen eine Anordnung von Kapseln, die von der Anzahl der Kapseln her ein, insbesondere ganzzahliges, Mehrfaches der Anzahl einer Füllgruppe umfasst, nur um eine Strecke relativ zum Füllkopf verfahren, die geringer ist als die Längserstreckung und auch die Quererstreckung der Füllgruppe, und insbesondere sogar gleich oder geringer ist als der kleinste Abstand zweier benachbarter Füllstutzen in dem Füllkopf.

Auf dies Art und Weise werden die Wegezeiten zwischen den einzelnen Füllvorgängen gering gehalten, und erst wenn in der gesamten Anordnung von Füllgruppen alle darin befindlichen Kapseln befüllt sind, kann der Vorgang mit einer neuen Anordnung von Füllgruppen wiederholt werden. Jedoch kann die Anordnung auch eine quasi-unendliche Abfolge von Füllgruppen aufweisen, deren in der Aufsicht betrachteten Flächen sich innerhalb der Anordnung überlappen können, wobei jedoch eine Kapsel immer nur zu einer der Füllgruppen gehört.

Die Kapseln werden vor dem Füllen und Versiegeln in die Ausnehmungen von Trägern jeweils einzeln und mit der Öffnung nach oben eingesetzt, sodass in einem Träger jeweils eine Anordnung von Kapsein angeordnet ist. Wenn nach mehreren Füllvorgängen alle auf dem, der insbesondere als Tragplatte ausgebildete, Träger vorhandenen Kapseln, die mehrere Füllgruppen umfassen, gefüllt sind, wird eine neue mit leeren Kapseln bestückte Tragplatte auf die gleiche Art und Weise befüllt, vorzugsweise indem sie unter den Füllkopf hinein verfahren wird, der vorzugsweise nur in der Vertikalen beweglich ist.

Für den Transport in Durchlaufrichtung durch die Anlage werden Schlitten verwendet, auf denen ein oder mehrere Tragplatten exakt positioniert werden, sodass
- die Tragplatten einerseits mittels des sie tragenden Schlitten in Durchlaufrichtung, also der Transportrichtung der Transportvorrichtung, gesteuert bewegt werden können
- und vorzugsweise die Tragplatten andererseits relativ zum Schlitten bewegt werden können, insbesondere in einer horizontalen Querrichtung zur Durchlaufrichtung, ,
während der Füllkopf vorzugsweise lediglich in der Vertikalen bewegt wird zwischen einer angehobenen Ausgangsstellung und einer abgesenkten, die Kapseln vorzugsweise berührenden, Füllstellung.

Dadurch werden mit Hilfe der Schlitten jeweils neue Anordnungen und/oder Füllgruppen von Kapseln, aufgenommen in Tragplatten, unter den Füllkopf hinein verfahren.

Während des Befüllens der Kapseln und danach durchgängig bis zum Verschließen der Kapseln - vorzugsweise auch bereits eine definierte Zeit und/oder Strecke in Durchlaufrichtung vor dem Befüllen der Kapseln - wird die Umgebung der Öffnungen der Kapseln und auch der Luftraum im Inneren der Kapseln mit einem Prozessgas begast, sodass in den gefüllten Kapseln - sofern im Inneren nach dem Füllen überhaupt noch Hohlräume vorhanden sind - sich in diesen Hohlräumen keine Luft, sondern das Prozessgas befindet. Das Prozessgras enthält vorzugsweise keinen Sauerstoff, sondern ist vorzugsweise Stickstoff oder Kohlendioxyd, sodass Gärprozesse im Inneren der Kapsel nicht oder äußerst langsam einsetzen.

Nach dem Befüllen der Kapseln und vor dem Verschließen der Kapseln wird das in den Kapseln befindliche Pulver zusammengepresst, sodass es insbesondere nicht mehr über die Öffnung der Kapsel hinaus nach oben vorsteht, wobei dieses Zusammenpressen funktional mit dem Füllen zusammen durchgeführt werden kann.

Erst danach werden die Kapseln, deren eingefülltes Pulver zusammengepresst wurde, an ihrer offenen Oberseite versiegelt durch dichtes Aufbringen einer Siegelfolie, die die Öffnung verschließt.

Das Zusammenpressen und / oder Versiegeln kann gruppenweise, also vorzugsweise in den beim Füllen definierten Füllgruppen von Kapseln, geschehen oder über alle Kapseln der gesamten Anordnung von Kapseln, bei der Verwendung von Trägern oder Tragplatten für alle in einem Träger, insbesondere einer Tragplatte, vorhandenen Kapseln oder - bei Verwendung der Schlitten - gleichzeitig für die Kapseln aller in einem Schlitten vorhandener Träger, insbesondere Tragplatten.

Vorzugsweise werden nach dem Siegeln die einzelnen versiegelten Kapseln, die in der Regel noch Bestandteil eines gemeinsamen, tiefgezogenen Kunststoffteiles, des sogenannten Nutzens sind, in der viele Kapseln ausgebildet sind, durch Ausstanzen aus dem Nutzen vereinzelt und - sofern eine Tragplatte verwendet wird - insbesondere anschließend aus der Tragplatte entnommen

Hinsichtlich der Vorrichtung zum Füllen und Verschließen von Kapseln umfasst diese Vorrichtung zunächst einmal ein Grundgestell.

In dem Grundgestell befindet sich als erste Bearbeitungseinheit eine Fülleinheit mit einem Füllkopf, der mehrere Füllstutzen umfasst, von denen jeder auf eine Kapsel aufgesetzt und diese mit Pulver füllen kann, und dies natürlich für mehrere Kapseln hintereinander.

Die Vorrichtung umfasst ferner vorzugsweise einen Träger, vorzugsweise Tragplatten, für die zu füllenden Kapseln, in denen die Kapseln vorzugsweise formschlüssig aufgenommen sind, insbesondere in Ausnehmungen, in denen jeweils eine Kapsel mit der Öffnung nach oben formschlüssig in einer definierten Position aufgenommen werden kann, während die Tragplatten mit der Oberseite etwa horizontal gehalten und durch die Vorrichtung transportiert werden.

Die Vorrichtung umfasst ferner eine Transportvorrichtung, mit der die zu füllenden Kapseln, mithilfe der Träger, insbesondere der Tragplatten, in Durchlaufrichtung durch die Vorrichtung gesteuert bewegt werden können, was vor allem dann sinnvoll ist, wenn neben dieser Fülleinheit weitere Bearbeitungseinheiten stromabwärts der Fülleinheit vorhanden sind:
Dies kann etwa
- als zweite Bearbeitungseinheit eine Presseinheit zum Verpressen des in die Kapseln eingefüllten Pulvers,
   und/oder
- eine in der Siegeleinheit mit integrierter oder vorgelagerter Heizeinheit zum Aufheizen der Siegelfolie,
   und / oder
- eine Wiegeeinheit zum Verwiegen der gefüllten Kapseln,
   und / oder
- eine Trenneinheit zum Heraustrennen, insbesondere Herausstanzen, der einzelnen gefüllten und versiegelten Kapseln aus einem größeren Nutzen in Form eines meist tiefgezogenen Kunststoffteiles, welches aus der Vielzahl nebeneinander befindlicher ein einstückig miteinander verbundener Kapseln besteht,
sein.

Als konkrete Bauformen der Maschine haben sich Folgende als sehr effizient erwiesen, bei denen die Maschine folgende Einheiten in dieser Reihenfolge umfasst:

### Erste Bauform:

- eine Fülleinheit (A) zum Füllen der Kapseln (100),
- eine Presseinheit (B) zum Verdichten der Füllung der Kapseln (100),
- eine Siegeleinheit (D) zum Verschließen der Kapseln (100),
- letzterer unmittelbar stromaufwärts vorgeordnet oder integriert eine Heizeinheit (C) zum Aufheizen einer Siegelfolie,
- eine Stanzeinheit (E), die aus der Siegelfolie Folien-Stücke um die Siegelnähte herum ausstanzt,
- eine Wiegeeinheit (W) zum Wiegen der einzelnen, gefüllten Kapseln (100).

### Zweite Bauform:

- eine Formeinheit zum Formen, insbesondere Tiefziehen, von Nutzen (98) mit integrierten Kapseln (100),
- eine Fülleinheit (A) zum Füllen der Kapseln (100),
- eine Presseinheit (B) zum Verdichten der Füllung der Kapseln (100),
- eine Siegeleinheit (D) zum Verschließen der Kapseln (100),
- letzterer unmittelbar stromaufwärts vorgeordnet oder integriert eine Heizeinheit (C) zum Aufheizen einer Siegelfolie,
- eine Stanzeinheit (E), die aus dem Nutzen (98), der eine Vielzahl von Kapseln (100) einstückig enthält, die einzelnen Kapseln (100) aus dem Nutzen (98), insbesondere zusätzlich zu den Folienstücken der Siegelfolie, ausstanzt,
- eine Wiegeeinheit (W) zum Wiegen der einzelnen, gefüllten Kapseln (100).

### Dritte Bauform:

- eine Formeinheit zum Formen, insbesondere Tiefziehen, von Nutzen (98) mit integrierten Kapseln (100),
- eine Stanzeinheit (E), die aus dem Nutzen (98), der eine Vielzahl von Kapseln (100) einstückig enthält, die einzelnen Kapseln (100) aus dem Nutzen (98) ausstanzt,
- eine Fülleinheit (A) zum Füllen der Kapseln (100),
- eine Presseinheit (B) zum Verdichten der Füllung der Kapseln (100),
- eine Siegeleinheit (D) zum Verschließen der Kapseln (100),
- letzterer unmittelbar stromaufwärts vorgeordnet oder integriert eine Heizeinheit (C) zum Aufheizen einer Siegelfolie,
- eine Stanzeinheit (E), die aus der Siegelfolie Folien-Stücke um die Siegelnähte herum ausstanzt,
- eine Wiegeeinheit (W) zum Wiegen der einzelnen, gefüllten Kapseln (100).

In dem Füllkopf der Fülleinheit sind erfindungsgemäß mehrere Füllstutzen in der Aufsicht betrachtet nebeneinander und vorzugsweise in einem zweidimensionalen Stutzen-Raster zueinander angeordnet, während in der Tragplatte die Ausnehmungen in der Aufsicht betrachtet nebeneinander in einem vorzugsweise zweidimensionalen Platten-Raster angeordnet sind.

Die Abstände zueinander benachbarter Ausnehmungen im Träger-Raster des Trägers, insbesondere im Plattenraster der Tragplatte, sind in der Regel geringer als die Abstände der Füllstutzen innerhalb des Füllkopfes im Stutzen-Raster, was daran liegt, dass die Füllstutzen aus konstruktiven Gründen in der Aufsicht betrachtet eine Mindestgröße benötigen, die wesentlich größer ist als der Abstand zwischen zwei möglichst nah aneinander angeordneten Ausnehmungen, in die jeweils eine Kapsel eingebracht werden kann.

Die Anzahl und Anordnung der Füllstutzen innerhalb des Füllkopfes definiert die Anzahl und Anordnung einer Füllgruppe von Kapseln, die auf einmal von dem Füllkopf gefüllt werden können, und damit auch die Anzahl und Anordnung einer Ausnehmungs-Gruppe von Ausnehmungen im Träger, z.B. der Tragplatte.

In der Tragplatte sind die Ausnehmungen so zueinander angeordnet, dass diese mehrere Ausnehmungs-Gruppen enthält, wobei diese Ausnehmungs-Gruppen nicht beabstandet nebeneinander angeordnet sind, sondern sich hinsichtlich ihrer Flächen einander überlappen, sodass beispielsweise eine Ausnehmung der einen Ausnehmungsgruppe bzw. Füllgruppe von mehreren Ausnehmungen der anderen Ausnehmungsgruppe bzw. Füllgruppe umgeben sein kann.

Die Tragplatte enthält mehrere Ausnehmungsgruppen bzw. Füllgruppen, indem die Anzahl von Ausnehmungen in einer Platte einem insbesondere ganzzahligen Mehrfachen der Anzahl an Füllstutzen des Füllkopfes entspricht.

Dadurch können mit einer bestimmten Anzahl von Füllvorgängen - wobei bei jedem Füllvorgang eine Füllgruppe von Kapseln befüllt wird - alle Kapseln einer Tragplatte befüllt werden.

Zu diesem Zweck ist der Träger relativ zum Füllkopf in wenigstens einer horizontalen Richtung und der vertikalen Richtung beweglich.

Vorzugsweise werden dabei die Träger oder Tragplatten in einer oder zwei verschiedenen Richtungen, insbesondere Horizontal-Richtungen, unter den Füllkopf und nach dem Befüllen wieder herausgefahren, vorzugsweise immer in die gleiche Richtung, während die Vertikalbewegung vorzugsweise vom Füllkopf durchgeführt wird zwischen der nach oben angehobenen Ausgangsstellung und der nach unten abgesenkten Füllstellung, in der die Füllstutzen jeweils dicht auf dem oberen Rand einer Kapsel aufsitzen.

Die Tragplatten können sich zu diesem Zweck in Durchlaufrichtung, also der Transportrichtung der Transportvorrichtung, unter dem Füllkopf getaktet hindurchbewegen, wobei die Relativbewegung zwischen dem Füllen der einzelnen Füllgruppen ebenfalls nur in dieser Durchlaufrichtung erfolgt.

Dies ergibt eine relativ einfache Transportvorrichtung, hat jedoch den Nachteil, dass sich dann die Ausnehmungen der einzelnen Füllgruppen in einer Tragplatte in zueinander fluchtenden, in Durchlaufrichtung verlaufenden, Reihen angeordnet sein müssen, also beispielsweise die Ausnehmung in der einen Füllgruppe nicht in Querrichtung zur Durchlaufrichtung versetzt zwischen den Ausnehmungen der anderen Reihen angeordnet sein dürfen, was eine wesentlich kompaktere Anordnung der Ausnehmungen in einer Tragplatte ergeben würde. Dies gilt zumindest dann, wenn nur ein Füllkopf vorhanden ist, was oft wegen des komplexen Aufbaus eines solchen Füllkopfes gewünscht wird.

Wenn zusätzlich zur meist horizontalen Durchlaufrichtung auch noch eine horizontale Bewegung quer zur Durchlaufrichtung zwischen Füllkopf und den Trägern, insbesondere den Tragplatten, möglich ist, so ist ein solcher Versatz der Füllgruppen in Querrichtung zueinander möglich, jedoch muss eine weitere Relativbewegung konstruktiv vorgesehen werden, so dass die Vorrichtung aufwändiger und teurer wird
eine 1. Möglichkeit besteht darin, dass die Träger, insbesondere Tragplatten, nicht nur in Durchlaufrichtung sondern auch quer zur Durchlaufrichtung relativ zum Grundgestell der Maschine gesteuert verfahren werden können.

Eine 2. Möglichkeit besteht darin, dass entweder der wenigstens eine Füllkopf in Querrichtung gesteuert verfahren werden kann, oder dass mehrere Füllköpfe - gegebenenfalls in Durchlaufrichtung zueinander beanstandet - jedoch in Querrichtung zueinander versetzt angeordnet sind.

Als Transportvorrichtung für die Träger, insbesondere Tragplatten, in Durchlaufrichtung dient eine Transportbahn, insbesondere Schienen, mittels der die Träger - die vorzugsweise auf entlang der Transportbahn gesteuert verfahrbaren Schlitten angeordnet sind - in Durchlaufrichtung beispielsweise innerhalb der Fülleinheit und/oder zu einer eventuell auf die Fülleinheit folgende Presseinheit zum Einpressen des eingefüllten Pulvers in die Kapsel und/oder zu einer Siegeleinheit zum Versiegeln der gefüllten Kapsel und/oder einer Stanzeinheit verfahren werden, sodass mittels der Transportvorrichtung die Träger, insbesondere Tragplatten, die gesamte Befüll- und Verschließvorrichtung durchlaufen können.

Die Schlitten sind dabei unabhängig voneinander entlang der Transportbahn verfahrbar. Die Transportvorrichtung umfasst vorzugsweise einen Bahnkörper, an dem - in Transportrichtung betrachtet - mehrere Transportbahnen angeordnet sind, insbesondere zwei Transportbahnen auf zwei einander gegenüberliegenden Seiten des Bahnkörpers.

Vorzugsweise sind dann einzelne Abschnitte oder Module des Bahnkörpers um eine in Transportrichtung liegende Schwenkachse so schwenkbar, dass eine der auf diesem Abschnitt befindliche Transportbahnen, beispielsweise die zunächst obere Transportbahn, durch verschwenken des Bahnkörpers um 180° in fluchtende Lage zu der an den anschließenden Abschnitt der Transportvorrichtung unteren Transportbahn gebracht werden kann.

Indem die Transportschlitten formschlüssig an der Transportbahn befestigt sind, können Sie auf diese Art und Weise durch schwenken des entsprechend ausgebildeten Abschnittes des Bahnkörpers nach Verfahren im z.B. befüllten Zustand entlang der einer Führungsbahn auf der Oberseite und Entleeren des Schlitten oder der auf ihm befestigten Tragplatte verschwenkt werden nach unten und entlang der unteren Führungsbahn zurücktransportiert werden.

Der wenigstens eine Träger oder Tragplatte, der auf einem Schlitten angeordnet ist, wobei sich die Schlitten mit der einen oder den mehreren darauf definiert positionierten z.B. Tragplatten in Durchlaufrichtung bewegen können, kann - mittels eventuell vorhandener Tragplattenhalter, in denen die Tragplatten positioniert sind - in horizontaler Querrichtung zur Durchlaufrichtung relativ zu dem Schlitten gesteuert verfahren werden.

Der Versatz der einzelnen Füllgruppen innerhalb einer Tragplatte muss daher nicht unbedingt nur in Durchlaufrichtung vorliegen, sondern kann auch in Querrichtung hierzu vorliegen:
Nachdem der Schlitten und eine darauf angeordnete z.B. Tragplatte in Durchlaufrichtung die Position des Füllkopfes erreicht hat, füllt dieser nacheinander die einzelnen Füllgruppen auf der Tragplatte, und zwischen den Füllvorgängen wird die Tragplatte relativ zum sie tragenden Schlitten jeweils in Querrichtung oder in Diagonalrichtung um den Querversatz der einzelnen Füllgruppen zueinander verfahren.

Diese weiteren Bearbeitungs-Einheiten werden später erläutert.

Damit sich nach dem Befüllen und Versiegeln im Inneren der Kapseln kein Sauerstoff mehr befindet, der Gär- oder Fäulnisprozesse in Gang setzen könnte, wird vom Befüllen bis zum Verschließen der Kapseln in einer Prozessgas-Atmosphäre gearbeitet.

Zu diesem Zweck besitzt die Vorrichtung eine Begasungsplatte, die in der Höhe oberhalb der Oberseite der darunter in Transportrichtung als auch in Querrichtung entlang verfahrenden Träger, insbesondere Tragplatten, angeordnet ist mit einem solchen Abstand, dass die in den Tragplatten befindlichen Kapseln einen möglichst geringen Abstand zur Unterseite der Begasungsplatte einnehmen, der vorzugsweise geringer als **2** mm ist, vorzugsweise geringer als **1** mm ist.

Denn an der Unterseite der Begasungsplatte befindet sich wenigstens eine Gas-Zufuhröffnung sowie eine Gas-Entnahmeöffnung, um nach Einfahren unter die Begasungsplatte die vor allem im Innenraum der Kapseln vorhandene Luft abzusaugen und durch das über die Gas-Zufuhröffnung einströmende Prozessgas zu ersetzen.

Um den Verlust an Prozessgas möglichst gering zu halten, ist auf der Oberseite des Trägers, insbesondere der Tragplatte, wenigstens außen um die Gesamtheit aller Ausnehmungen der Tragplatte herum durchgehend umlaufend eine Dichtlippe angeordnet, die beim Hindurchfahren der Tragplatten unter der Begasungsplatte zur Unterseite der Begasungsplatte einen sehr geringen Abstand einnimmt und dadurch fast abdichtet.

Die Begasungsplatte erstreckt sich dementsprechend zumindest vom Beginn der Fülleinheit bis zum Ende der Siegeleinheit, vorzugsweise beginnt sie um die in Durchlaufrichtung gemessene Länge der einen oder der mehreren Träger oder Tragplatten, die sich gemeinsam auf einem Schlitten befinden, vor der Fülleinheit.

Da der Füllkopf in aller Regel in der Aufsicht betrachtet ortsfest im Grundgestell angeordnet ist und nur vertikal bewegt wird, weist die Begasungsplatte im Bereich des Füllkopfes Durchgangsöffnungen auf, durch die sich die einzelnen Füllstutzen nach unten erstrecken, bis sie auf den darunter positionierten, zu füllenden Kapseln dicht aufsitzen.

Vorzugsweise ist jeder Füllstutzen gegenüber der Begasungsplatte abgedichtet, und diese Abdichtung bleibt zumindest in der Füllstellung erhalten, vorzugsweise jedoch unabhängig davon, ob sich der Befüllstutzen in der abgesenkten Füllstellung oder in der angehobenen Wartestellung befindet. Vorzugsweise umfasst jede Begasungsplatte nicht nur eine Gas-Zufuhröffnung und / oder nicht nur eine Gas-Entnahmeöffnung, sondern deren jeweils mehreren.

Vorzugsweise kann die Gaszufuhr und das Gasabsaugen gesteuert werden, insbesondere in Abhängigkeit davon, ob sich die jeweilige Öffnung gerade innerhalb der umlaufenden Dichtlippe einer darunter befindlichen Trägers, insbesondere einer Tragplatte liegt.

Nach dem Füllen aller Kapseln in einem Träger, insbesondere einer Tragplatte, wird diese von der Fülleinheit in die Presseinheit - soweit vorhanden - weiter verfahren.

Dort wird das in der Kapsel befindliche Pulver, welches meist einen über die obere Öffnung der Kapsel vorstehenden Berg bildet, in der Kapsel zusammengepresst, so dass das Pulver zumindest nicht mehr über die obere Öffnung der Kapsel vorsteht.

Zu diesem Zweck werden in der Regel in der Presseeinheit Pressstutzen auf je eine der Kapseln aufgesetzt und dieses Verpressen des Pulvers durchgeführt, wobei sich die Pressstutzen an einem Presskopf befinden, der hinsichtlich Anordnung und Bewegungsmöglichkeit in der jeweiligen Einheit dem Füllkopf und den Füllstutzen entspricht.

Anschließend werden - in derselben Arbeitsstation, also der Presseeinheit, oder in einer nächsten Arbeitsstation, z.B. der Wiege-Einheit - die immer noch in den Ausnehmungen der Tragplatte befindlichen, gefüllten Kapseln gewogen und überprüft, ob ihr Füllgewicht ein vorgegebenes Grenz-Gewicht erreicht und im negativen Fall jetzt oder später diese minder-gefüllten Kapseln ausgesondert.

Anschließend werden die Kapseln, wieder zusammen mit der sie aufnehmenden Tragplatte, in die nächste Arbeitseinheit, z.B. die Heizeinheit und eine entweder integrierte oder nachgeordnete Siegeleinheit verbracht, wo auf dem oberen Rand jeder Kapsel eine Siegelfolie dicht umlaufend aufgesiegelt wird und damit die Kapseln dicht verschlossen werden.

Danach folgt gegebenenfalls das Ausstanzen der Kapseln aus einem noch vorhandenen größeren Nutzen in einer Stanzeinheit. Wenn die Kapseln bereits vereinzelt in der Tragplatte aufgenommen waren, ist dies nicht mehr notwendig.

Danach werden, meist in einer separaten nachgeordneten Entnahme-Einheit, die gefüllten und versiegelten Kapseln entnommen und meist in eine Verpackung umgesetzt.

### c) Ausführungsbeispiele

Eine Ausführungsform der Maschine ist in den folgenden Figuren beispielhaft dargestellt. Es zeigen:
- Figur **1**a:: eine perspektivische Ansicht der Maschine von schräg oben,
- Figur **1**b:: die Maschine der Figur **1**a in der Aufsicht,
- Figur **2**a:: das Maschinen-Modul mit der Fülleinheit in perspektivischer Ansicht von schräg oben,
- Figur **2**b:: das Maschinenmodul der Figur **2**a in der Aufsicht,
- Figur **2**c:: das Maschinenmodul der Figur **2**a betrachtet in Durchlaufrichtung,
- Figur **2**c**1**:: eine vergrößerte Darstellung aus Figur **2**c,
- Figur **2**c**2**:: eine vergrößerte Darstellung aus Figur **2**c**1**,
- Figur **3**a, b:: eine Baugruppen-Darstellung aus Figur **2**c**2** in verschiedenen Funktions-Stellungen,
- Figur **3**c:: den Füllkopf in verschiedenen Funktionsstellungen,
- Figur **3**d:: den Presskopf in verschiedenen Funktionsstellungen,
- Figur **3**e:: die Wiegeeinheit in verschiedenen Funktionsstellungen,
- Figur **4**a:: eine Aufsicht auf eine erste Bauform einer Tragplatte,
- Figur **4**b**1**, **4**b**2**:: eine Aufsicht auf eine zweite Bauform einer Tragplatte in verschiedenen Funktionsstellungen,
- Figur **5**a:: einen Schlitten der Transportvorrichtung betrachtet in Querrichtung,
- Figur **5**b:: den Schlitten gemäß Figur **5**a in der gleichen Ansicht in Explosionsdarstellung,
- Figur 6:: eine zweite Bauform der Maschine in der Aufsicht,
- Figur 7a bis d:: eine geeignete Transportvorrichtung.

In den **Figuren 1a****, b** ist in perspektivischer Ansicht sowie in der Aufsicht von oben nur eine Grund-Konfiguration der Maschine dargestellt:
In Durchlaufrichtung **10** besteht diese Maschine hintereinander aus
- einer Zufuhreinheit Z, in der die Tragplatten **13** - in der gesamten Beschreibung der Erfindung wird Tragplatte **13** als Synonym für jede anders gestaltete Art eines Trägers **13** verwendet - bereitgestellt und mit leeren, nach oben offenen Kapseln **100** bestückt und auf der Transportvorrichtung **1** aufgelegt werden, welche die gesamte Maschine, also alle Einheiten, in Durchlaufrichtung **10** durchläuft und verbindet,
- einer Fülleinheit A, in der die in der Tragplatte **13** befindlichen, zu befüllenden Kapseln **100** mit Pulver **200** gefüllt werden,
- einer Presseinheit B, in der die Pulverfüllung in der noch oben offenen Kapsel **100** durch einen von oben darauf einwirkenden Stempel verpresst wird, da zum einen das eingefüllte Pulver nach dem Einfüllen in der Regel einen über die Oberkante der Kapsel **100** überstehenden Berg bildet und vor allem für die korrekte Füllung der Kapseln eine Mindestverdichtung des Pulvers **200** in der Kapsel **100** gefordert wird,
- einer Wiegeeinheit W, die das Gewicht der einzelnen gefüllten und verpressten, aber vorzugsweise noch offenen, Kapseln **100** wiegt und ungenügend gefüllte Kapseln **100** registriert.

Im praktischen Einsatz wird sich an die Wiegeeinheit W - die auch statt der verpressten, offenen Kapseln, die bereits fertig geschlossenen und gesiegelten Kapseln verwiegen kann und dann an einer entsprechenden anderen Position in Durchlaufrichtung angeordnet ist - in der Regel anschließen
- eine Heizeinheit **C** zum Zuführen und Aufheizen einer Siegelfolie,
- eine Siegeleinheit **D** zum Aufsiegeln der Siegelfolie auf dem oberen umlaufenden Rand der Kapseln **100.** Je nach Ausführungsform der zur Verfügung gestellten Kapseln einzeln oder in einem durch Tiefziehen hergestellten größeren Nutzen mit einer Vielzahl von als Kapseln dienenden Vertiefungen, erfolgt dies durch Aufsiegeln einer durchgehenden Siegelfolie oder durch Aufsiegeln bereits vereinzelter Siegel-Ronden passend zum Außenumfang des oberen Randes der Kapseln **100.**
- eine Stanzeinheit **E** zum Ausstanzen werden entweder einzelnen, bereits versiegelten, Kapseln **100** aus einem größeren Nutzen oder nach dem Versiegeln der bereits vereinzelten Kapseln **100** der Folienstücke für die einzelnen Kapseln um die Siegelnähte herum aus der Siegelfolie,
- eine Entnahmeeinheit **F** zum Entnehmen der gefüllten, versiegelten Kapseln, gegebenenfalls durch direktes Umsetzen in eine Verpackung. Spätestens dabei werden die in der Wiegeeinheit **W** als minder-gefüllt erkannten Kapseln aussortiert.

Wie die **Figuren 1a****,** **b** und auch die Einzeldarstellung der Fülleinheit A in den **Figuren 2** gut erkennen lässt, ist in der Regel jede der vorgenannten Einheiten in einem separaten Modulgestell **3** untergebracht, welches aus vier im Viereck angeordneten, aufrecht, insbesondere vertikal, stehenden Pfosten **4** und deren obere Enden verbindende, in Durchlaufrichtung **10** verlaufende Längstraversen **5** und in Querrichtung verlaufende Quertraversen **6** gebildet wird.

In diesen aneinandergereihten und miteinander verbundenen Modulgestellen 3 sind die jeweiligen Einheiten untergebracht, und auch die durch alle Modulgestelle durchgehende Transportvorrichtung **1** ist an diesen Modulgestellen, vorzugsweise an etwa in Kniehöhe zwischen den Pfosten **4** in Querrichtung **11** befestigten Querstreben, befestigt.

Die Maschine steht somit nur mit den am besten in **Figur 2a****,** **c** **erkennbaren,** in der Höhe einstellbaren Stellfüßen jedes einzelnen vertikalen Pfostens **4** auf dem Untergrund auf, sodass der gesamte Rest des Untergrundes unterhalb der Maschine jederzeit frei zugänglich ist sowohl für die Reinigung des Untergrunds als auch für Montage- und Reparaturarbeiten, zum Beispiel an der Transportvorrichtung, auch von der Unterseite her.

Die Figuren **1a****,** **b** lassen ferner die Sicherheitstüren **7** erkennen, die zwischen den aufrechten Pfosten **4** vorhanden sind und die Längsseiten sowie gegebenenfalls auch die Stirnseiten der Maschine verschließen und in der Regel die Maschine automatisch stillsetzen, sobald eine der Sicherheitstüren **7** geöffnet wird.

Über die in diesem Fall an der Fülleinheit A angeordnete Bedieneinheit **18,** die ein Display und eine Tastatur umfasst, wird die gesamte Maschine vom Bediener gesteuert.

An der Oberseite der Fülleinheit A ist ferner der Zwischenbehälter **19** für Pulver **200** dargestellt, der den besser in den nachfolgenden Figuren erkennbaren Füllkopf **15** mit Pulver **200** versorgt, und selbst über eine Anschlussöffnung in der Oberseite - chargenweise oder kontinuierlich - mit Pulver **200** versorgt wird.

In den **Figuren 2a****,** **b****,** **c** ist die Fülleinheit A separat dargestellt in perspektivischer Ansicht, Aufsicht von oben sowie betrachtet in Durchlaufrichtung **10,** letzteres in **Figur 2c****,** wobei in Figur **2**c bereits der Füllkopf **15** sowie die Transportvorrichtung **1** gut zu erkennen sind.

Wesentlich besser ist all dies anhand der stufenweisen Vergrößerungen der **Figuren 2c1** **und** **2c2** aus der Figur **2**c zu erkennen sowie aus den **Figuren 3a, b****,** die wiederum nur Einzelteile aus den vorgenannten Figuren vergrößert zeigen:
Die **Figur 2c1** zeigt die mechanischen Komponenten dieser Fülleinheit A in vergrößerter Darstellung ohne das umgebende Modulgestell **3.**

Dabei ist bereits der Hubmechanismus für den Füllkopf **15** zu erkennen, bestehend aus einer Vertikalführung **26,** entlang welcher der Füllkopf **15** in der Vertikalen **12** beweglich geführt ist, angetrieben von einem im oberen Bereich des Füllkopfes **15** angreifenden Pleuel **24,** dessen oberes Ende exzentrisch an einer rotierenden Kurbel **25** befestigt ist.

Im unteren Bereich ist die später erläuterte Begasungsplatte **8** zu erkennen und darunter, etwa auf Kniehöhe, die Transportvorrichtung **1,** bestehend aus in Querrichtung **11** jeweils zwei Führungsschienen auf der Oberseite und je zwei auf der Unterseite des Bahnkörpers der Transportvorrichtung, wobei sowohl auf der Oberseite als auch auf der Unterseite ein Schlitten **21** von den mehreren, sowohl auf der Oberseite als auch auf der Unterseite unabhängig voneinander entlang der Transportvorrichtung **1** verfahrbaren Schlitten dargestellt ist.

Jeder Schlitten **21** trägt auf der von der Transportvorrichtung **1** abgewandten Seite einen Schlittenaufsatz **22** als Adapter, der an das zu transportieren Element, hier die Tragplatte **13,** angepasst ist, damit die Tragplatte **13** fest an dem Schlittenaufsatz **22** fixiert werden kann.

Der Schlittenaufsatz **22** ist fest mit dem Schlitten **21** verbunden und auch die Tragplatte **13** ist unverlierbar am Schlittenaufsatz **22** befestigt, sodass auch von dem an der Unterseite der Transportvorrichtung **1** geführten und nach unten hängenden Schlitten **21** und Schlittenaufsatz **22** die Tragplatte **13** nicht herabfallen kann.

Von der Oberseite zur Unterseite der Transportvorrichtung **1** gelangen die Schlitten **21,** in dem ein Wende-Abschnitt der Transportvorrichtung **1** um eine in Durchlaufrichtung **10** verlaufende Wendeachse **1**' verschwenkbar ist.

Dadurch liegen die vor dem Wenden mit den oberen Führungsschienen **1a** der restlichen Transportvorrichtung fluchtenden oberen Führungsschienen des Wende-Abschnittes danach fluchtend zu den unteren Durchlaufschienen **1**b der übrigen Transportvorrichtung **1,** und damit kann der auf dem Wende-abschnitt befindliche Schlitten **21,** der sich auf dessen oberen Führungsschienen **1**a befand, nach dem Wenden entlang der unteren Führungsschienen **1**b zurück zur Zufuhreinheit der Maschine verfahren werden kann und die Tragplatte **13** dort - nach Hochschwenken auf die Oberseite der Transportvorrichtung - wieder neu mit leeren Kapseln **100** bestückt werden.

Wie besser in der weiteren Vergrößerung der **Figur 2c2** sowie den **Figuren 3a, b** zu erkennen, besitzt der Schlittenaufsatz **22** am in Durchlaufrichtung **10** vorderen und hinteren Ende je einen über die in Querrichtung **11** gemessene Breite des Schlittens **21** seitlich in eine Richtung vorstehenden Fortsatz **22**a, sodass die dadurch vergrößerte Breite des Schlittenaufsatzes **22** etwa der Breite einer Tragplatte **13** entspricht, wie am besten in **Figur 2c1** an dem unteren Schlitten **21** und unteren Schlittenaufsatz **22** erkennbar.

Die Tragplatte **13** erstreckt sich in Längsrichtung **10** zwischen dem vorderen und dem hinteren Fortsatz **22**a und ist mit Hilfe von Querführungen **23** daran in Querrichtung **11** verschiebbar geführt und kann auf diese Art und Weise so weit in Querrichtung **11** zur Seite verfahren werden, dass sie in Querrichtung **11** im Wesentlichen vollständig außerhalb des Breitenbereiches des Schlittens **21** liegt, jedenfalls soweit seitlich außerhalb, dass alle in der Tragplatte **13** vorhandenen Ausnehmungen **14,** die ja der Aufnahme von je einer Kapsel **100** dienen, in Querrichtung außerhalb des Schlittens **21** und damit insgesamt außerhalb des in der Aufsicht betrachteten Schlittens **21** liegen.

Diese seitliche Führung der Transportplatte **13** über Querführungen **23** im auf einem Schlitten **21** montierten Schlittenaufsatz **22** und insbesondere dessen vorderen und hinteren seitlich überstehenden Fortsätzen **22**a zeigt am besten die **Figur 5a****,** betrachtet in Querrichtung.

Dass in dieser vollständig zur Seite ausgefahrenen Stellung die Transportplatte **13** an ihrem frei auskragenden Ende von einer am Grundgestell, insbesondere am Modulgestell **3** der Maschine, angeordneten Abstützung **27** abgestützt wird, um die Kraftbeaufschlagung von oben durch den Füllkopf bzw. Presskopf aufnehmen zu können, zeigt **Figur 2c2****.**

Die drei Teile Tragplatte **13,** Schlittenaufsatz **22** Schlitten **21** sind in **Figur 5b** separiert voneinander nochmals betrachtet in Querrichtung dargestellt.

Die Figuren **3a und 3b** zeigen, betrachtet in Durchlaufrichtung **10,** einen einzelnen Schlitten **21** mit Schlittenaufsatz **22** und die Tragplatte **13** einmal im eingefahrenen Zustand im Wesentlichen vollständig über dem Schlittenaufsatz **22** und einmal im seitlich ausgefahrenen Zustand im Wesentlichen vollständig seitlich neben dem Schlitten **21,** und auch zur Seite über die Fortsätze **22**a überstehend.

Dabei sind an der Unterseite des Schlitten **21** zum Einen die Führungselemente **29,** insbesondere Führungsrollen, des Schlittens **21** zu erkennen, mit denen der Schlitten **21** entlang der Führungsschienen **1**a, b der Transportvorrichtung **1** geführt wird, sowie der zur Unterseite hin offene Schlitzwellenleiter **30** des Schlittens **21,** in dem im auf der Transportvorrichtung **1** aufgesetzten Zustand der Längsleiter **31** verläuft, über den vorzugsweise sowohl die Stromübertragung als auch die Signalübertragung an den Schlitten **21** erfolgt.

Dies hat den Vorteil, dass - bei Ausbildung der Ausnehmungen **14** als Durchgangsöffnungen - in diesem zur Seite ausgefahrenen Zustand der Tragplatte **13** die darin untergebrachten Kapseln **100** auch von der Unterseite her für jedwede Art von Bearbeitung zugänglich sind, beispielsweise für ein Bedrucken, oder - bei bestimmten Bauformen, die im Boden der Kapsel einen Boden-Durchlass aufweisen - Anbringen einer Membran über dem Boden-Durchlass oder Anderes.

Auch das Wiegen in der Wiegeeinheit W kann auf diese Art und Weise durchgeführt werden, wie beispielhaft anhand **Figur 3e** erläutert.

Die **Figur 4a** zeigt die Tragplatte **13** in der Aufsicht, wobei auch die beiden in Längsrichtung **10** beabstandeten Befestigungslaschen **33** auf der freien, im ausgefahrenen Zustand seitlich nach außen weisenden, dem Schlitten **21** gegenüberliegenden, Längskante der Tragplatte **13** zu sehen sind, die zum Befestigen einer hier nicht dargestellten Antriebseinheit für die Querbewegung der Tragplatte **13** dienen.

Ferner ist am besten anhand der **Figur 2c1** zu erkennen, dass sich oberhalb und parallel zu der in der Regel horizontal liegenden Tragplatte **13** eine Begasungsplatte **8** befindet.

Auf der Tragplatte **13** und in der Regel mit der gleichen Außenumfangsgröße und Kontur wie die Tragplatte **13,** befindet sich dicht auf der Tragplatte **13** aufgebracht ein Dichtrahmen **17,** dessen innerer Freiraum **17**a so groß ist, dass er alle Ausnehmungen **14** - in der Aufsicht betrachtet - der Tragplatte **13** umgibt und zwar mit einem ausreichenden Abstand zu den Ausnehmungen **14,** sodass auch alle darin eingesetzten Kapseln **100** vollständig von dem Dichtrahmen **17** umgeben sind.

Die Oberseite des Dichtrahmens **17** befindet sich in einem sehr geringen Abstand **24** von wenigen **1/10** Millimeter zur Unterseite der Begasungsplatte **8,** die in Querrichtung **11** so breit ist, dass sich die Tragplatte **13** und auch der damit fest verbundene, aufgesetzte Dichtrahmen **17** unabhängig von seiner Querposition zum Schlitten **21** immer unter dieser Begasungsplatte **8** befindet.

Die Begasungsplatte **8** erstreckt sich in Längsrichtung **10** über die gesamte Länge der Fülleinheit A und zumindest der Presseinheit B und erstreckt sich insbesondere bis in den Bereich und über die Siegeleinheit D hinweg, sodass über das von der Begasungsplatte **8** nach unten abgegebene Prozessgas der gesamte Füll-, Press- und Siegelvorgang in einer Prozessgas-Atmosphäre stattfindet und dadurch kein Luftsauerstoff im Inneren der gefüllten und versiegelten Kapseln **100** vorhanden ist.

Zu diesem Zweck beginnt die Begasungsplatte **8** vorzugsweise ausreichend weit in Durchlaufrichtung **10** vor dem Füllkopf **15,** sodass die an den Füllkopf mittels der Tragplatte herangefahrenen, noch leeren Kapseln **100** in ihrem Inneren keine Luft mehr enthalten, sondern die Luft durch Begasung von oben her bereits durch das Prozessgas verdrängt wurde, wie beispielsweise in **Figur 1b** zu erkennen.

Wie **Figur 2c1** zeigt, tritt das Prozessgas über Gas-Zufuhröffnungen **8**a, aus der Unterseite der Begasungsplatte **8** aus und in den von dem Dichtrahmen **17** gebildeten Innenraum **17**a zwischen Begasungsplatte **8,** Dichtrahmen **17** und Tragplatte **13** ein, und kann von dort vorzugsweise nur über den Abstand **24** austreten, und/oder auch über eine in der Begasungsplatte **8** vorhandene Gas-Entnahmeöffnung. Letzteres hat den Vorteil, dass das darüber abgeführte Gas vor dem Entlassen in die Umgebung gereinigt werden kann und das darin evtl. enthaltene Pulver dem Füllprozess wieder zugeführt werden kann

Die Gas-Zufuhröffnungen **8**a und/oder Gas-Entnahmeöffnungen **8** sind in Durchlaufrichtung **10** mehrfach vorhanden, vorzugsweise auch mehrfach innerhalb einer Einheit der Maschine, und auch in Querrichtung **11** vorzugsweise jeweils mehrfach vorhanden und vorzugsweise einzeln ansteuerbar, sodass sie also getrennt oder verbunden werden können mit einer nicht dargestellten Prozessgas-Quelle oder Unterdruck-Quelle, die mit einer Gas-Zufuhröffnung **8**b der Begasungsplatte **8** in Verbindung steht, von denen ebenfalls mehrere über die Begasungsplatte **8** verteilt vorhanden sein können.

Auf diese Art und Weise kann die Zufuhr von Prozessgas so gesteuert werden, dass nur aus denjenigen s-Zufuhröffnungen **8**a Prozessgas nach unten austritt, die sich momentan oberhalb des Freiraumes **17**a im Inneren des Dichtrahmens **17** befinden.

Darüber hinaus wird bei Beginn des Begasens, also in Durchlaufrichtung vor dem Füllkopf **15** und insbesondere in dem Bereich des in Durchlaufrichtung **10** betrachteten Beginns der fest montierten Begasungsplatte **8,** eine deutlich größere Menge an Prozessgas zugeführt, um zunächst die Luft im Inneren der leeren Kapseln **100** in der Tragplatte **13** durch das Prozessgas zu verdrängen.

Zu diesem Zweck kann auch der Abstand **24** in Durchlaufrichtung **10** am Anfang der Begasungsplatte **8** größer ausgeführt sein als im restlichen Bereich der Begasungsplatte **8,** sodass über diesen nicht dargestellten, vergrößerten und insbesondere unter der Anfangs-Stirnseite der Begasungsplatte **8** mündenden vergrößerten Abstand **24** die verdrängte Luft ungehindert ausströmen kann.

Aus **Figur 3c** ist ein Kollisionsproblem bezüglich der mehreren nebeneinander an einem Füllkopf **15** angeordneten, davon nach unten abragenden, in wesentlichen Teilen rotationssymmetrisch ausgebildeten, Füllstutzen **16** zu erkennen:
Aufgrund der darin untergebrachten Mechanik und Leitungen für Zuführung und Abführung von Spülgas oder Prozessgas besitzen diese Füllstutzen **16** zwar an dem unteren Ende einen Durchmesser, der in etwa dem Außendurchmesser des oberen Kapselrandes **100**a entspricht, jedoch weiter oben besitzen diese Füllstutzen **16** einen wesentlich größeren Durchmesser.

Nach Absenken aus der zur Kapsel noch vertikal beabstandeten Ausgangsstellung **Fig. 3c** **links** in die Füllstellung **Fig. 3c** **rechts** soll der Füllstutzen **16** auf dem oberen Rand **100**a des in einer Ausnehmung **14** der Tragplatte **13** eingesetzten Kapsel **100** dicht aufsitzen und auch geringfügig in das Innere der Kapsel **100** hineinragen.

Deshalb können die Ausnehmungen **14,** hier als Durchgangsöffnungen dargestellt, in der Tragplatte **13** für die Kapseln **100** wesentlich enger zueinander beabstandet angeordnet werden, als die Füllstutzen **16** zueinander am Füllkopf, meist fix, angeordnet sind.

Aus **Figur 3c** ist auch zu erkennen, dass der Durchmesser des Füllstutzens **16** im Höhenbereich der Begasungsplatte **8** nur geringfügig kleiner ist als der jeweilige Durchlass **28** in der Begasungsplatte **8,** wobei sich der Füllstutzen **16** nach dem Zurückziehen aus der Füllstellung immer noch durch die Begasungsplatte **8** hindurch erstreckt.

Für eine bessere Abdichtung zwischen dem Füllstutzen **16** und dem Durchlass **8** und jeweiligen Durchlass **28** in der Begasungsplatte **8** können dort weitere Maßnahmen vorgesehen werden wie etwa eine schleifende Dichtung oder ein den Spalt abdeckendes, flexibles Element wie etwa ein Gummibalg, der den Ringspalt abdeckt.

Die Füllstutzen **16** sind- in der Aufsicht betrachtet - in einem Füllstutzen-Raster angeordnet - vorzugsweise in in Durchlaufrichtung **10** verlaufenden Reihen und in Querrichtung **11** verlaufenden Spalten - bei dem die Abstände von Mitte zu Mitte der Füllstutzen **16** deutlich größer sind, insbesondere doppelt so groß sind, wie die Abstände im Platten-Raster in der Tragplatte **13.**

In **Figur 4a** ist in der Aufsicht betrachtet das Ausnehmungs-Raster erkennbar, in dem die Ausnehmungen **14** in der Tragplatte **13** angeordnet sind:
Auch hier sind die meist runden Ausnehmungen **14** in in Durchlaufrichtung **10** verlaufenden Reihen und in Querrichtung **11** verlaufenden Spalten angeordnet, jedoch sind die in Durchlaufrichtung **10** aufeinanderfolgenden Ausnehmungen **14** in Querrichtung **11** so zueinander versetzt, dass sich jede Ausnehmung **14** in Querrichtung in der Mitte zwischen zwei benachbarten Ausnehmungen **14** aus der benachbarten Spalte befindet und das Platten - Raster somit aus in Durchlaufrichtung 10 rautenförmigen Feldern besteht.

Anhand der mit einem Kreuz versehenen, in die Ausnehmungen **14** bereits eingesetzten, Kapseln **100** ist das Stutzen-Raster zu erkennen, denn nur auf den mit einem Kreuz versehenen Kapseln **100** sitzt bereits jeweils ein Füllstutzen **16** des Füllkopfes **15** auf und füllt diese Füllgruppe **9** von Kapseln **100,** indem alle Füllstutzen **16** des Füllkopfes **15** und insbesondere der gesamte Füllkopf **15** - wie anhand von **Figur 4b1****,** **4b2** erkennbar -, abgesenkt wird bis in die Füllstellung gemäß **Figur 3c****, rechts,** in der jeder Füllstutzen **16** auf dem oberen Rand **100**a einer Kapsel **100** aufsitzt und auf dieser dicht aufliegt und diese befüllen kann.

Nach dem Befüllen einer Füllgruppe **9** wird die nächste Füllgruppe **9** befüllt. Bei der Anordnung der Ausnehmungen **4** und darin ruhenden Kapseln **100** gemäß **Figur 4a** wird zu diesem Zweck - nachdem der Füllkopf **15** so weit angehoben ist, dass das untere Ende der Füllstutzen **16** höher liegt als die Oberseite des Randes **100a** der Kapseln **100** und auch der Tragplatte **13** - die Tragplatte **13** zunächst einmal in Querrichtung **11** um den Abstand zweier benachbarter Ausnehmungen **14** von deren Mitte zu deren Mitte innerhalb einer in Querrichtung **11** verlaufenden Reihe von Ausnehmungen **14** versetzt verfahren, sodass sich dann der Füllkopf **15** wieder absenken kann und eine weitere Füllgruppe **9** von Kapseln **100** innerhalb der Tragplatte **13** füllen kann.

Bei der Anordnung von Ausnehmungen **14** in **Figur 4a** ist ersichtlich, dass die dortige Tragplatte **13** vier Füllgruppen **9** enthält und folglich vier Füllvorgänge mit Verfahr-Bewegungen d1, d2, d3 - entsprechend dem Versatz der enthaltenen vier Füllgruppen 9 zueinander -dazwischen notwendig sind, um alle Kapseln dieser Tragplatte **13** zu füllen sowie einer Verfahr-Bewegung d4 zurück in die Ausgangslage.

**Figur 4b1** **und** **4b2** zeigen eine andere Anordnung der Ausnehmungen **14,** in der diese zwar in einem gleichartigen Raster angeordnet sind wie bei der Tragplatte **13** der **Figur 4a****,** jedoch einen ausreichend großen Abstand zueinander besitzen, sodass mit nur zwei Füllvorgängen - mit einem Relativversatz d1 - entsprechend dem Versatz der enthaltenen zwei Füllgruppen 9 zueinander - von Füllkopf **15** zu der Tragplatte **13** in Diagonalrichtung zwischen zwei diagonal benachbarten Ausnehmungen - alle Kapseln **100** einer Tragplatte **13** gefüllt werden können.

Diese Diagonalbewegung kann gesteuert erfolgen durch aufeinanderfolgende oder gleichzeitig stattfindende Bewegung einerseits der Tragplatte **13** in Querrichtung **11** zum Schlitten **21** und andererseits des Schlittens **21** in Durchlaufrichtung **10** entlang der Führungsschienen **1**a der Transportvorrichtung **1.**

Dabei zeigt **Figur 4b1** das Füllen der ersten Füllgruppe und **Figur 4b2** das Füllen der zweiten Füllgruppe von Kapseln **100** innerhalb der Tragplatte **13.**

Um den Verlust an Prozessgas durch Ausströmen durch den Abstand **24** zwischen dem Dichtungsrahmen **17** und der Unterseite der Begasungsplatte **8** zu minimieren, sind in der Oberseite des Dichtungsrahmens **17** zusätzlich um den Freiraum **17**a im Inneren des Dichtungsrahmens **17** umlaufende Umlaufnuten **35** eingearbeitet, vorzugsweise zwei oder drei solche Umlaufnuten **13,** wie in den **Figuren 3c****,** **4a** **und** **4b** zu erkennen.

Durch die in dem Querschnitt dieser Umlaufnuten **35** beim nach außen Strömen von Prozessgas auftretenden Verwirbelungen wird das nach außen Strömen des Prozessgases verlangsamt und minimiert.

Das gleiche Rasterproblem wie vorstehend anhand Fig. 4a, 4b1. 4b2 beschrieben, kann, wie **Figur 3d** zeigt, beim Niederpressen des Pulvers **200** in den noch offenen, gefüllten Kapseln **100** auftreten, welches in der Presseinheit B erfolgt, in welche die gesamte Tragplatte **13** mit dem darin befindlichen, gefüllten Kapseln **100** mittels der Transportvorrichtung **1** von der Fülleinheit A aus verfahren wird.

Denn auch die dafür verwendeten Pressstutzen **38** sind mit ihrem oberen Ende an einem nur in der Vertikalen beweglichen Presskopf **37** befestigt, und zwar im gleichen Stutzen-Raster wie die Füllstutzen **16** am Füllkopf **15,** nur eben in der nächsten Arbeitsstation und damit im nächsten Modulgestell **3.**

Da sich die Begasungsplatte **6** auch in die Presseinheit B hinein erstreckt, besitzt sie auch dort Durchlässe **28,** angeordnet im gleichen Stutzenraster wie in der Fülleinheit A, nur eben in der Presseinheit B, und mit ausreichendem Durchmesser zum hindurch führen des unteren Bereiches der Pressstutzen **38.**

Die Pressstutzen **38,** die wie die Füllstutzen **16** auf je einer der in den Ausnehmung in **14** der Tragplatte **13** sitzenden Kapseln **100** aufsetzen und an einem Presskopf **37** mit ihrem oberen Ende befestigt sind, besitzen - zumindest in deren oberen Bereich - ebenso wie die Füllstutzen **16** einen größeren Durchmesser als der Abstand zwischen den Mittelpunkten zweier benachbarter Ausnehmungen **14** in der Tragplatte **13.**

**Figur 3d** zeigt den auf den oberen Rand **100**a je einer von zwei nicht direkt benachbarten, in der Tragplatte **13** aufgenommenen, Kapseln **100** abgesenkten Pressstutzen **38,** wobei zu erkennen ist, dass auf die dazwischen befindlichen Kapsel **100** kein solcher weiterer Pressstutzen **38** abgesenkt werden könnte wegen des zu geringen vorhandenen Raumes über dieser dazwischen befindlichen Kapsel **100.**

Das Verpressen erfolgt in diesem Fall so, dass der Pressstutzen **38** in seinem unteren Bereich hülsenförmig ausgebildet ist und die Hülse auf dem Rand **100**a der Kapsel **100** aufsetzt und teilweise in deren Innenraum entlang des Randes etwas eintaucht zur formschlüssigen Positionierung auf der Kapsel **100.**

Der innere Freiraum des hülsenförmigen unteren Endes des Pressstutzens **38** bildet einen nach unten offenen Zylinder, in dem ein Stößel **36** axial verfahrbar ist, sei es mittels eines mechanischen oder eines hydraulischen oder eines pneumatischen Antriebes.

Zunächst ist der Stößel **36** soweit in den nach unten offenen Zylinder des Pressstutzens **38** hinein zurück gezogen, dass trotz Aufsetzens des unteren Randes des Pressstutzens **38** auf der Kapsel **100** - wie in **Figur 3d** **links** dargestellt - der Stößel **36** vorzugsweise noch nicht die konvex nach oben und über die Öffnung **101** der Kapsel **100** hinausragende, gewölbte Oberseite des aufgehäuften Pulvers **200** berührt.

Anschließend wird gemäß **Figur 3d****, rechts** der Stößel **36** nach unten gepresst bis die untere Stirnfläche des Stößels **36** sich unterhalb der Öffnung **101** der Kapsel **100** befindet und verdichtet dabei das in der Kapsel **100** befindliche Pulver **200** so weit, dass es eben nicht mehr über die obere Öffnung **101** der Kapsel **100** vorsteht, sondern vorzugsweise eben mit der oberen Öffnung **101** der Kapsel **100** abschließt oder sogar geringfügig gegenüber dieser nach unten zurückversetzt ist.

In diesem verpressten Zustand kann die - vorzugsweise noch offene - Kapsel **100** gemäß **Figur 3e** gewogen werden, um festzustellen, ob sich ein ausreichendes Füllgewicht an Pulver **200** in der Kapsel **100** befindet, oder die Kapsel **100** Ausschuss darstellt.

Zu diesem Zweck wird vorzugsweise die Tragplatte **13** mit der Transportvorrichtung **1** vorzugsweise wiederum weiter verfahren an eine definierte Position in dire nächsten Einheit, der Wiegeeinheit W, so dass sich dann unter jeder der Kapseln **100,** oder vorzugsweise allen Kapseln einer Gruppe von Kapseln, insbesondere einer Stutzen-Gruppe, je eine Wiegezelle **32** befindet.

In vertikaler Richtung **12** ist die Wiegezelle **32** gegenüber der Kapsel **100** beweglich, vorzugsweise wird zu diesem Zweck die Wiegezelle **32** oder alle in der Wiegeeinheit W vorhandenen Wiegezellen **32** angehoben und die darüber befindlichen Kapseln **100** dadurch aus ihrer jeweiligen Ausnehmung **14** herausgehoben, so dass die zu wiegende Kapsel **100** nur noch auf der Oberseite einer Wiegezelle **32** auflastet und nicht mehr auf der Tragplatte **13.**

Unter einem Grenz-Gewicht liegende Kapseln **100** werden ermittelt und jetzt oder in einem späteren Arbeitsschritt ausgesondert.

Anschließend werden die Wiegezellen **32** wieder abgesenkt und geraten außer Kontakt mit der gewogenen Kapsel **100,** so dass die Tragplatte **13** mit den immer noch darin befindlichen, gefüllten und verpressten Kapseln **100** weiter transportiert werden kann mittels der Transportvorrichtung **1** in ein nächstes Modulgestell **3,** in der beispielsweise die Kapseln **100** durch Aufsiegeln einer Siegelfolie auf der oberen Öffnung **101** der Kapseln **100** dicht verschlossen werden.

Die in **Figur 6** dargestellte zweite Bauform der Maschine kommt ohne Verfahrung in Querrichtung 11, weder seitens eines Füllkopfes 15 noch einer Tragplatte 13, aus:
Die Gesamtheit der in der Tragplatte 13 - in **Figur 6** **unten** dargestellt - vorhandenen, mit Kapseln 100 gefüllten Ausnehmungen 14 lässt sich in zwei einander überlappende Füllgruppen 9.1, 9.2 so einteilen, dass dabei die Abstände der Ausnehmungen 14 und der darin enthaltenen Kapseln 100 innerhalb einer Füllgruppe 9.1, 9.2 jeweils groß genug sind, um analog zur Anordnung der Ausnehmungen 14 einer Füllgruppe 9.1, 9.2 in einem der beiden nachfolgenden Füllköpfe 15.1 15.2 die dortigen Füllstutzen 16 nebeneinander anordnen zu können.

Wie ersichtlich, umfasst der in Durchlaufrichtung 10 stromabwärts der herannahenden Tragplatte 13 über der Transportvorrichtung 1 angeordnete erste Füllkopf 15.1 eine Stutzen-Gruppe von Füllstutzen 16, die in ihrer in der Aufsicht betrachteten Zuordnung zueinander der Anordnung der durch Kreuze gekennzeichneten erste Füllgruppe 9.1 von Kapseln 100 entspricht. Weiterhin ist dieser Füllkopf 15.1 in Querrichtung 11 zur Transportvorrichtung 1, die die Tragplatte 13 heran transportiert, und in ihrer Höhenlage so angeordnet, dass beim darunter Positionieren der ersten Füllgruppe 9.1 durch Absenken des ersten Füllkopfes 15.1 in die Füll-Lage die einzelnen Stutzen 16 auf den einzelnen Kapseln 100 der ersten Füllgruppe 9.1 so angeordnet sind, dass sie diese Kapseln 100 füllen können.

Nach dem Füllen der erste Füllgruppe 9.1 und Hochfahren des ersten Füllkopfes 15.1 in die Ausgangslage wird die Tragplatte 13 von dem Schlitten 21 weiter entlang der Transportvorrichtung 1 verfahren, bis sich die zweite Füllgruppe 9.2 unterhalb der Stutzengruppe des zweiten Füllkopfes 15.2 befindet, angehalten und nach Absenken des zweiten Füllkopfes 15.2 auf die zweite Füllgruppe 9.2 deren Kapseln 100 gefüllt.

Wie zu erkennen, sind in diesem Fall die Stutzen 16 innerhalb der beiden Füllköpfe 15.1,15.2 identisch zueinander angeordnet,, bilden also jeweils eine identische Stutzen-Gruppe, jedoch sind die beiden - in aller Regel identisch ausgebildeten - Füllköpfe 15.1,15.2 und damit deren Stutzengruppen in Querrichtung 11 geringfügig zueinander versetzt, entsprechend der Strecke d1.11, wie in **Figur 4b1** dargestellt.

Der zusätzlich innerhalb der Tragplatte 13 vorhandene Versatz der beiden Füllgruppen 9.1, 9.2 (gekreuzte bzw. nicht gekreuzte Kapseln 100) in Transportrichtung 10 zueinander wird durch eine entsprechende Fahrstrecke der Tragplatte 13 in Durchlaufrichtung 10 vom ersten Füll Kopf 15.1 zum zweiten Füll Kopf 15.2 zusätzlich bewältigt.

Die **Figuren 7a** **- d** zeigen eine zum Transport der Tragplatten 13 geeignete Transportvorrichtung 1, entlang der die die Tragplatten 13 jeweils tragenden Schlitten 21 einzeln und unabhängig voneinander gesteuert verfahrbar sind.

Die Besonderheit der hier dargestellten Transportvorrichtung 1 besteht darin, dass die Transportvorrichtung 12 zwei Transportbahnen 20a, b aufweist, entlang der - auch jeweils mehrere gleichzeitig, und dennoch unabhängig voneinander gesteuert - Schlitten 21 verfahrbar sind, wobei sich diese beiden Transportbahnen 20a, b einerseits auf der Oberseite und andererseits auf der Unterseite, jedenfalls auf zwei vorzugsweise einander gegenüberliegenden Seiten, eines Bahnkörpers 30 befinden, der aus in Durchlaufrichtung 10, der Transportrichtung der Transportvorrichtung 1, aufeinander folgenden Bahnkörper-Modulen 30a, b besteht.

Wie in den **Figuren 7a** **- d** dargestellt, umfasst der Bahnkörper WendeModule 30a - die sich vorzugsweise an den Enden der Transportvorrichtung 1 befinden -, deren Bahnkörper-Module um eine in Transportrichtung 10 liegende Wendeachse 1', die sich in Transportrichtung 10 betrachtet in der Mitte zwischen den beiden Transportbahnen 20a, b befindet und parallel zu diesen verläuft, gesteuert um 180° gedreht werden kann. Ein darauf befindlicher Schlitten 21, der auf der oberen Fügungsbahn der Transportvorrichtung 1 herangeführt auf der oberen Führungsbahn 20a dieses Wende-Moduls 30 stand, wird dann mit diesem vwendbaren Bahnkörper-Modul nach unten gedreht und fluchtet danach mit der unteren Führungsbahn 20b der Transportvorrichtung 1, und kann entlang dieser beispielsweise zum anderen Ende der Transportvorrichtung 1 zurück verfahren werden.

Zu diesem Zweck müssen die Schlitten 21 natürlich gegen ein Herabfallen von der unteren Führungsbahn 20b, an der sie hängen, gesichert sein.

Durch ein entsprechendes Wende-Modul 30a am anderen Ende der Transportvorrichtung 1 oder an einer beliebigen Stelle im mittleren Bereich kann dieser Schlitten 21 wieder nach oben auf die obere Transportbahn 20a gedreht werden, und die an ihm - ebenfalls unverlierbar gehalterte - Tragplatte 13 erneut mit leeren Kapseln 100 gefüllt werden oder eine neue Tragplatte 13 auf den Schlitten 21 aufgesetzt werden, falls die Tragplatte 13 vor dem zurückverfahren des Schlittens 21 von diesem abgenommen wurde.

Die Wendemodule 30a fluchten in ihren beiden Schwenklagen also mit ihrer oberen und unteren Transportbahn 20a, b mit den entsprechenden Transportbahnen 20a, b des anschließenden, nicht drehbaren, Fix-Moduls 30b, von denen in Transportrichtung hintereinander auch mehrere vorhanden sein können, um die gewünschte Länge der Transportvorrichtung 1 zu erreichen.

Die einzelnen Bahnkörper-Module 30a, b und die darauf angeordneten Transportbahnen 20a, b schließen sich in Transportrichtung quasi-lückenlos aneinander an, also mit so geringem Abstand, dass diese Lücke von einem Schlitten 21 problemlos überfahren werden kann.

### BEZUGSZEICHENLISTE

- **1**: Transportvorrichtung
- **1'**: Wendeachse
- **1**a, b: Führungsschiene
- **2**: Abstand
- **3**: Modulgestell
- **4**: Pfosten
- **5**: Längstraverse
- **6**: Quertraverse
- **7**: Sicherheitstür
- **8**: Begasungsplatte
- **8a**: Gas-Zufuhröffnung
- **8b**: Gas-Entnahmeöffnung
- **9, 9.1, 9.2**: Füllgruppe
- **10**: Durchlaufrichtung
- **11**: horizontale Querrichtung
- **12**: Vertikale
- **13**: Tragplatte
- **14**: Ausnehmung
- **15, 15.1, 15.2**: Füllkopf
- **16**: Füllstutzen
- **17**: Dichtlippe, Dichtrahmen
- **17a**: Freiraum
- **18**: Bedieneinheit
- **19**: Zwischenbehälter
- **20**: Transportbahn, Schiene
- **21**: Schlitten
- **22**: Schlittenaufsatz
- **22a**: Fortsatz
- **23**: Querführung
- **24**: Pleuel
- **25**: Kurbel
- **26**: Vertikalführung
- **27**: Abstützung
- **28**: Durchlass
- **29**: Führungselement
- **30**: Bahnkörper, Bahnkörper-Modul
- **31a**: Wende-Modul
- **31b**: **Fix-Modul**
- **32**: Wiegezelle
- **33**: Befestigungslasche
- **34**: Abstand
- **35**: Umlaufnut
- **36**: Stössel
- **37**: Presskopf
- **38**: Pressstutzen
- **39**: Druckraum
- **40**: Druckerzeuger

- **98**: Nutzen
- **99**: Siegelfolie
- **100**: Kapsel
- **100a**: Rand
- **101**: Öffnung

- **200**: Pulver

- **A**: Fülleinheit
- **B**: Presseinheit
- **C**: Heizeinheit
- **D**: Siegeleinheit
- **E**: Stanzeinheit
- **F**: Entnahmeeinheit
- **W**: Wiegeeinheit
- **Z**: Zufuhreinheit

## Patentansprüche

1. Kapsel-Füll- und Verschließ-Maschine mit
- einem Grundgestell,
- mit einem Träger (**13**), der Ausnehmungen (**14**) zum formschlüssigen Aufnehmen je einer Kapsel (**100**) mit ihrer Öffnung (**101**) nach oben aufweist,
- einer Transportvorrichtung (**1**) zum Transportieren eines Trägers (**13**), in Durchlaufrichtung (**10**) durch die Vorrichtung,
- einer ersten Bearbeitungseinheit in Form einer Fülleinheit (**A**) mit wenigstens einem Füllkopf (**15**), der mehrere Füllstutzen (**16**) umfasst, die zum Füllen je einer Kapsel (100) ausgebildet sind,
- einer Siegeleinheit (D) in Durchlaufrichtung (**10**) stromabwärts der Fülleinheit (A), in der auf dem oberen Rand (**100**a) jeder Kapsel (**100**) dicht umlaufend eine die jeweilige Öffnung (101) verschließende Siegelfolie aufgesiegelt wird,
wobei
- in dem Füllkopf (**15**) die Füllstutzen (**16**) in der Aufsicht betrachtet in einem zweidimensionalen Stutzen-Raster zueinander angeordnet sind,
- in dem Träger (**13**) die Ausnehmungen (**14**) in der Aufsicht betrachtet in einem wenigstens zweidimensionalen Platten-Raster angeordnet sind, in dem die Abstände zueinander benachbarter Ausnehmungen (**14**) geringer sind als im Stutzen-Raster und
- die Anzahl der Ausnehmungen (**14**) in dem Träger (**13**) ein insbesondere ganzzahliges Mehrfaches der Anzahl der Füllstutzen (**16**) im Füllkopf (**15**) beträgt,
- der Füllkopf (**15**) relativ zum Träger (**13**) beweglich ist.
**dadurch gekennzeichnet, dass**
- die Transportvorrichtung (**1**) eine Transportbahn (**20**) sowie mehrere Schlitten (**21**) umfasst, die mehreren Schlitten (21) jeweils unabhängig voneinander entlang der Transportbahn (20) gesteuert verfahrbar sind und
- die Schlitten (**21**) wenigstens einen Träger (**13**) tragen, wobei jeder Träger (**13**) auf einem von mehreren der unabhängig voneinander gesteuert verfahrbaren Schlitten (**21**) angeordnet ist.

2. Maschine nach Anspruch **1,**
**dadurch gekennzeichnet, dass**
- die Positionen aller Füllstutzen (**16**) im Füllkopf (**15**) gemeinsam die Positionen einer Füllgruppe (**9**) von Ausnehmungen (**14**) in dem Träger, insbesondere einer Tragplatte (13), definieren, wobei jede Ausnehmung (**14**) immer nur einer Füllgruppe (**9**) zugeordnet ist, und
- in dem, insbesondere einen, Träger (**13**) mehrere Füllgruppen (**9**) von Ausnehmungen (**14**) angeordnet sind, insbesondere so, dass je eine Ausnehmung (**14**) der einen Füllgruppe in dem Träger (**13**) von Ausnehmungen (**14**) einer anderen Füllgruppe umgeben ist.

3. Maschine nach einem der vorhergehenden Ansprüche,
**dadurch gekennzeichnet, dass**
- die Transportbahn (**20**) wenigstens eine Schiene (**20**) umfasst, und/oder
- der Füllkopf (**15**) in der Vertikalen (**12**), insbesondere NUR in der Vertikalen (**12**), relativ zum Träger (**13**) verlagerbar ist.

4. Maschine nach einem der vorhergehenden Ansprüche,
**dadurch gekennzeichnet, dass**
- der Träger (**13**) in Querrichtung (**11**), insbesondere einer horizontalen Querrichtung (**11**), zur Durchlaufrichtung (**10**) beweglich zur Transportvorrichtung (**1**) gesteuert verlagerbar ist und dabei insbesondere
- die Maschine nur einen Füllkopf (15) aufweist.

5. Maschine nach einem der vorhergehenden Ansprüche,
**dadurch gekennzeichnet, dass**
- der Träger (13) relativ zu der Transportbahn (20), auf der sich der den Träger (13) tragende Schlitten (21) momentan befindet, nur in Durchlaufrichtung (10) verfahrbar ist,
- entlang der Transportvorrichtung (1) in Durchlaufrichtung (10) hintereinander und in Querrichtung (11), insbesondere in horizontaler Querrichtung (11), zueinander versetzt wenigstens zwei Füllköpfe (15) vorhanden sind,
- der Füllkopf (**15**) in der Vertikalen (**12**), und insbesondere NUR in der Vertikalen (**12**), relativ zum Träger (13), verlagerbar ist, verlagerbar ist.

6. Maschine nach einem der Ansprüche 1 bis 4
**dadurch gekennzeichnet, dass**
- der Träger (13) relativ zu der Transportbahn (20), auf der sich der den Träger (13) tragende Schlitten (21) momentan befindet, nur in Durchlaufrichtung (10) verfahrbar ist,
- der eine, insbesondere nur eine, Füllkopf (15) der Maschine in Querrichtung (11), insbesondere in horizontaler Querrichtung (11), gesteuert verlagerbar ist.

7. Maschine nach einem der vorhergehenden Ansprüche,
**dadurch gekennzeichnet, dass**
- eine Begasungsplatte (**8**), die eine Gas-Zufuhröffnung sowie GasAustrittsöffnung (**8a**) an ihrer Unterseite aufweist, insbesondere horizontal verlaufend, in einer Höhe oberhalb der Oberseite der in der Transportvorrichtung (**1**) befindlichen, auf den Schlitten (**21**) angeordneten, Trägern (**13**) angeordnet ist und die sich in Durchlaufrichtung (**10**) wenigstens über den Längenbereich der Fülleinheit (A) erstreckt und
- insbesondere über den Längenbereich aller Bearbeitungs-Einheiten der Kapsel-Füllvorrichtung bis einschließlich der Siegeleinheit (**5**) zum Verschließen der Kapsel (**100**) und in einem solchen Breitenbereich, dass sich in der Aufsicht betrachtet der Träger (**13**) in allen ihren möglichen Funktionsstellungen und mit allen ihren Ausnehmungen (**14**) unter der Begasungsplatte (**8**) befindet.

8. Maschine nach Anspruch 7,
**dadurch gekennzeichnet, dass**
- die Träger (**13**), auf der Oberseite um die Gesamtheit der Ausnehmungen (**14**) in der Aufsicht betrachtet außen umlaufend eine Dichtlippe (**17**) aufweisen
und/oder
- die Begasungsplatte (**8**) im Bereich der Fülleinheit (**2**) vertikale Durchgangsöffnungen (**8b**) aufweist, die in dem Stutzen-Raster angeordnet sind und jeweils das Hindurchtreten eines Füllstutzens (**16**) bis zu der in einer Ausnehmung (**14**) aufgenommenen Kapsel (**100**) erlauben und
- insbesondere in dieser auf die Kapsel (**100**) abgesenkten Füllposition der Füllstutzen (**16**) dicht an der Begasungsplatte (**8**) anliegt.

9. Maschine nach einem der vorhergehenden Ansprüche,
**dadurch gekennzeichnet, dass**
- in Durchlaufrichtung (**10**) stromabwärts der Fülleinheit (A) eine weitere Arbeitseinheit in Form einer Presseinheit (B) vorhanden ist, in der das in den Kapseln (**100**) befindliche Pulver (**200**) in die Kapseln (**100**) hinein mit einem Pressdruck verpresst wird, so dass das Pulver (**200**) nicht mehr über die Öffnung (**101**) der jeweiligen Kapsel (**100**) nach oben vorsteht.

10. Maschine nach Anspruch 9, **dadurch gekennzeichnet, dass**
die Siegeleinheit (D) in Durchlaufrichtung (**10**) stromabwärts der Presseinheit (B) vorhanden ist, und insbesondere stromaufwärts oder integriert in die Siegeleinheit (D) eine weitere Arbeitseinheit in Form einer Heizeinheit (C) angeordnet ist.

11. Maschine nach Anspruch 10,
**dadurch gekennzeichnet, dass**
integriert mit der Siegeleinheit (D) oder stromabwärts der Siegeleinheit (D) eine Stanzeinheit (E) angeordnet ist, die
- entweder aus der über den gesamten als Tragplatte ausgebildeten Träger (13) hinweg aufgebrachten Siegelfolie Folien-Stücke um die Siegelnähte herum, insbesondere Ronden ringförmig konzentrisch um die ringförmigen Siegelnähte herum, ausstanzt
- oder aus einem Nutzen, der eine Vielzahl von Kapseln einstückig enthält, auch die einzelnen Kapseln aus dem Nutzen, insbesondere zusätzlich zu den Folienstücken der Siegelfolie, ausstanzt.

12. Maschine nach Anspruch 11, **dadurch gekennzeichnet, dass**
stromabwärts der Stanzeinheit (E) eine Wiegeeinheit (W) zum Wiegen der einzelnen, gefüllten und versiegelten Kapseln (100) vorhanden ist.

13. Maschine nach Anspruch 12, **dadurch gekennzeichnet, dass**
die Maschine folgende Einheiten in dieser Reihenfolge umfasst:
- die Fülleinheit (A) zum Füllen der Kapseln (100),
- die Presseinheit (B) zum Verdichten der Füllung der Kapseln (100),
- die Siegeleinheit (D) zum Verschliessen der Kapseln (100),
- letzterer unmittelbar stromaufwärts vorgeordnet oder integriert die Heizeinheit (C) zum Aufheizen einer Siegelfolie,
- die Stanzeinheit (E), die aus der Siegelfolie Folien-Stücke um die Siegelnähte herum ausstanzt,
- die Wiegeeinheit (W) zum Wiegen der einzelnen, gefüllten Kapseln (100).

14. Maschine nach Anspruch 12, **dadurch gekennzeichnet, dass**
die Maschine folgende Einheiten in dieser Reihenfolge umfasst:
- eine Formeinheit zum Formen, insbesondere Tiefziehen, von Nutzen (98) mit integrierten Kapseln (100),
- die Fülleinheit (A) zum Füllen der Kapseln (100),
- die Presseinheit (B) zum Verdichten der Füllung der Kapseln (100),
- die Siegeleinheit (D) zum Verschliessen der Kapseln (100),
- letzterer unmittelbar stromaufwärts vorgeordnet oder integriert die Heizeinheit (C) zum Aufheizen einer Siegelfolie,
- die Stanzeinheit (E), die aus dem Nutzen (98), der eine Vielzahl von Kapseln (100) einstückig enthält, die einzelnen Kapseln (100) aus dem Nutzen (98), insbesondere zusätzlich zu den Folienstücken der Siegelfolie, ausstanzt,
- die Wiegeeinheit (W) zum Wiegen der einzelnen, gefüllten Kapseln (100).

15. Maschine nach Anspruch 12, **dadurch gekennzeichnet, dass**
die Maschine folgende Einheiten in dieser Reihenfolge umfasst:
- eine Formeinheit zum Formen, insbesondere Tiefziehen, von Nutzen (98) mit integrierten Kapseln (100),
- eine Stanzeinheit (E), die aus dem Nutzen (98), der eine Vielzahl von Kapseln (100) einstückig enthält, die einzelnen Kapseln (100) aus dem Nutzen (98) ausstanzt,
- die Fülleinheit (A) zum Füllen der Kapseln (100),
- die Presseinheit (B) zum Verdichten der Füllung der Kapseln (100),
- die Siegeleinheit (D) zum Verschliessen der Kapseln (100),
- letzterer unmittelbar stromaufwärts vorgeordnet oder integriert die Heizeinheit (C) zum Aufheizen einer Siegelfolie,
- die Stanzeinheit (E), die aus der Siegelfolie Folien-Stücke um die Siegelnähte herum ausstanzt,
- die Wiegeeinheit (W) zum Wiegen der einzelnen, gefüllten Kapseln (100).

16. **Verfahren** zum Füllen und Verschließen von mehreren, nach oben offenen, in einem Träger (**13**) aufgenommenen, Kapseln (**100**) gleichzeitig mit einem Pulver (**200**) mittels wenigstens eines Füllkopfes (**15**), der mehrere Füllstutzen (**16**) aufweist, von denen jeder eine Kapsel (**100**) füllen kann, wobei
- für jeden Füllvorgang der Füllkopf (**15**) mit seinen Füllstutzen (**16**) relativ auf eine Füllgruppe (**9**) von Kapseln (**100**), insbesondere kontaktierend, abgesenkt wird in eine Füllposition,
- diese Kapseln (**100**) der Füllgruppe (**9**) durch diese Füllstutzen (**16**) befüllt werden und
- der Füllkopf (**15**) in der Vertikalen (**12**) wieder auf Abstand zu den Kapseln (**100**) in die Ausgangsposition gebracht wird,
- zwischen den Füllvorgängen die Füllgruppe (**9**) der Kapseln (**100**) in dem Träger (13) und der wenigstens eine Füllkopf (**15**) relativ zueinander in der Durchlaufrichtung (10) oder der horizontalen Querrichtung (**11**) verfahren werden um eine Strecke, die geringer ist als die Längserstreckung und auch die Quererstreckung einer Füllgruppe (**9**),
**dadurch gekennzeichnet, dass**
- jeder Träger (**13**) auf einem von mehreren Schlitten (**21**) angeordnet wird, weicher unabhängig von den anderen Schlitten (21) gesteuert entlang einer Transportbahn verfahren wird.

17. Verfahren nach Anspruch 16,
**dadurch gekennzeichnet, dass**
- die Strecke gleich oder geringer ist als der kleinste Abstand (**2**) von Mitte zu Mitte zweier in der Aufsicht betrachteter, benachbarter Füllstutzen (**16**) in dem Füllkopf (**15**),
und/oder
- jeder Träger (**13**), der insbesondere als Tragplatte (**13**) ausgebildet ist, relativ zum Schlitten (**21**) in Querrichtung (**11**) zur Durchlaufrichtung (**10**) oder relativ zur Transportbahn (20) in Durchlaufrichtung (10) verfahren wird,
und/oder
- in der Vertikalen (**12**) der Füllkopf (**15**) nur zwischen seiner Ausgangsstellung und seiner Füllstellung, insbesondere vertikal, hin und her bewegt wird.

18. Verfahren nach einem der vorhergehenden Verfahrens-Ansprüche,
**dadurch gekennzeichnet, dass**
- vor und insbesondere auch während dem Befüllen der Kapseln (**100**) das Innere der leeren Kapseln (**100**) und insbesondere die Umgebung der Öffnungen (**101**) der Kapseln (**100**) mit einem Prozess-Gas (**300**) begast werden,
- indem vorzugsweise der Träger (**13**), der insbesondere als Tragplatte (**13**) ausgebildet ist, mit den leeren Kapseln (**100**) vor Erreichen der Fülleinheit (**1**) mit dem Füllkopf (**15**) unter eine Begasungsplatte (**9**) einfährt, aus der das Prozess-Gas über Gaszufuhröffnungen (**8a**) nach unten mit Überdruck gegen der Träger (**13**), der insbesondere als Tragplatte (**13**) ausgebildet ist, strömt, und der Träger (**13**) auf seinem gesamten Weg durch die Kapsel-Füllvorrichtung bis einschließlich des Versiegelns der gefüllten Kapseln (**100**) nur unter der Begasungsplatte (**8**) entlang bewegt wird.

19. Verfahren nach einem der vorhergehenden Verfahrens-Ansprüche, **dadurch gekennzeichnet, dass**
- der Träger (**13**) nach dem Befüllen der Kapseln (**100**) in der Fülleinheit (**A**) einer nachgelagerten oder in der Fülleinheit (**A**) integrierten Presseinheit (**B**) zum Zusammenpressen des Pulvers (**200**) in den Kapseln (**100**) zugeführt wird und/oder
- der Träger (**13**), mit den gefüllten Kapseln (**100**) einer nachgelagerten, insbesondere der Presseinheit (**B**) nachgelagerten, Siegeleinheit (**D**) zugeführt wird und dort auf dem um die Öffnung (**101**) jeder Kapsel (**100**) umlaufenden Rand (**100a**) eine die Öffnung (101) verschließende Siegelfolie dicht um laufend aufgesiegelt wird und/oder
- der Träger (**13**), mit den gefüllten und insbesondere versiegelten Kapseln (100) einer nachgelagerten, insbesondere mit der Siegeleinheit (**D**) integrierten oder gar funktionsvereinigten, Stanzeinheit (**E**) zugeführt wird und dort aus dem Nutzen (**98**) die einzelnen Kapseln (**100**) ausgestanzt und, insbesondere in einer Entnahmeeinheit (**F**), aus dem Träger (**13**), insbesondere der Tragplatte (**13**), entnommen werden.

## Claims

1. A capsule filling and closing machine, comprising:
- a base frame,
- a carrier (13) that includes recesses (14) for form-locking receiving a respective container (100) with an opening (101) that points upward,
- a transport arrangement (1) configured to transport the carrier (13) in a pass-through direction (10) through the arrangement,
- a first processing unit configured as a filling unit (A) with at least one filling head (15) that includes plural filling spouts (16) that are configured to fill a respective container (100),
- a sealing unit (D) arranged downstream of the filling unit (A) in the pass-through direction (10), wherein a sealing foil that seals the respective opening (101) is sealed circumferentially tight at an upper edge (100a) of each container (100),
wherein
- the filling spouts (16) are arranged in the filling head (15) in top view in a two-dimensional spout grid relative to each other,
- the recesses (14) are arranged in the carrier (13) in top view in an at least two-dimensional plate grid in which distances of adjacent recesses (14) are smaller than in the spout grid and,
- a number of the recesses (14) of the carrier (13) is an in particular integer multiple of a number of the filling spouts (16) in the filling head (15).
- the filling head 15 is movable relative to the carrier (13),
**characterized in that**
- the transport arrangement (1) includes a transport path (20) and plural slides (21) that are movable independently from each other along the transport path (20) in a controlled manner, and
- the slides (21) support at least one carrier (13), wherein each carrier (13) is arranged on one of the plural slides (21) that are movable independently from each other in a controlled manner.

2. The machine according to claim 1,
**characterized in that**,
- the positions of all filling spouts (16) in the filling head (15) jointly define the positions on a filling group (9) of recesses (14) in the carrier, in particular of a carrier plate (13), wherein each recess (14) is only associated with one filling group (9), and
- plural filling groups (9) of recesses (14) are arranged in the in particular one carrier (13), in particular so that a respective recess (14) of the first filling group is enveloped in the carrier (13) by recesses (14) of another filling group.

3. The machine, according to one of the preceding claims,
**characterized in that**,
- the transport path (20) includes at least one rail (20), and/or
- the filling head (15) is displaceable in the vertical (12), in particular only in the vertical (12) relative to the carrier (13).

4. The machine according to one of the preceding claims,
**characterized in that**,
- the carrier (13) is movable in the transversal direction (11), in particular in a horizontal transversal direction (11) relative to the pass-through direction (10) relative to the transport device (1) in a controlled manner, and in particular
- the machine only has one filling head (15).

5. The machine according to one of the preceding claims,
**characterized in that**,
- the carrier (13) is movable relative to the transport path (20) on which the slide (21) supporting the carrier (13) is mounted at the moment, wherein the movement is only possible in the pass-through direction (10),
- at least two filling heads (15) are provided along the transport arrangement (1) in the pass-through direction (10) behind one another and in the transversal direction (11), in particular in the horizontal transversal direction (11) offset relative to each other,
- the filling head (15) is displaceable in the vertical (12) and in particular only the vertical (12) relative to the carrier (13).

6. The machine according to one of the claims 1 through 4,
**characterized in that**,
- the carrier (13) is movable relative to the transport path (20) on which a slide (21) that supports the carrier (13) is arranged at the moment, wherein the movement is only possible in the pass-through direction (10),
- the one filling head, in particular only the one filling head (15) of the machine is movable in the transversal direction (11), in particular in the horizontal transversal direction (11).

7. The machine according to one of the preceding claims,
**characterized in that**,
- a gas dispensing plate (8) that has a gas feed opening and a gas outlet opening (8a) at its bottom side is arranged in particular horizontally extending at a level above a top side of the carriers (13) that are arranged in the transport arrangement (1) and arranged on the slides (21), and the gas dispensing plate extends in the pass-through direction (10) at least over a longitudinal portion of the filling unit, and
- in particular over the longitudinal portion of all processing units of the container filling arrangement up to and including the seal unit (5) for closing the container (100) and in a width range so that the carrier (13) is arranged in top view in all possible functional positions and with all its recesses (14) under the gas dispensing plate (8).

8. The machine according to claim 7,
**characterized in that**,
- the carriers (13) include a seal lip (17) that is externally circumferential in the top view and that extends on the top side about an entirety of the recesses (14), and/or
- the gas dispensing plate (8) includes vertical pass-through openings (8b) in the portion of the filling unit (2), wherein the gas dispensing openings are arranged in the grid pattern and respectively facilitate a passage of a filling spout (16) to the container (100) that is received in the recess (14), and
- in particular the filling spout (16) that is lowered onto the container (100) contacts the gas dispensing plate (8) tight in the filling position.

9. The machine according to one of the preceding claims,
**characterized in that**,
- an additional operating unit provided as a press unit (B) is arranged in the pass-through direction (A) downstream of the filling unit (A), wherein a powder (200) that is provided in the containers (100) is pressed into the containers (100) with a pressing pressure so that the powder (200) does not protrude in an upward direction anymore beyond the opening (101) of the respective container (100).

10. The machine according to claim 9,
**characterized in that**,
the sealing unit (D) is provided in the pass-through direction (10) downstream of the pressing unit (B), and another processing unit configured as a heating unit (C) is provided in particular downstream of the sealing unit (D) or integrated into the sealing unit (D).

11. The machine according to claim 10,
**characterized in that** a stamping unit (E) is arranged integrated into the sealing unit (D) or downstream of the sealing unit (D), wherein the stamping unit
- stamps foil sheets about the sealing seams either from the sealing foil applied over the entire carrier configured as a carrier plate, in particular as circular annular elements that are concentrically arranged about the annular sealing seam,
- or from a plurality that includes a plurality of capsules that are integrally configured in one piece wherein the individual capsules are punched out in particular in addition to the foil pieces of the sealing foil.

12. The machine according to claim 11,
**characterized in that** a weighing unit (W) for weighing the individual filled and sealed capsules (100) is provided downstream of the stamping unit.

13. The machine according to claims 12,
**characterized in that** the machine includes the following elements in the following sequence:
- the filling unit (A) for filling the capsules (100),
- the pressing unit (B) for compressing the filling of the capsules (100),
- the sealing unit (D) for closing the capsules (100),
- the heating unit (C) for heating the sealing foil arranged directly upstream of the sealing unit (D) or integrated therein,
- the stamping unit (E) which stamps foil sheets about the sealing seams from the sealing foil,
- the weighing unit (W) for weighing the individual filled capsules (100).

14. The machine according to claim 12, **characterized in that** the machine includes the following elements in the following sequence:
- a forming unit for forming, in particular deep drawing of pluralities (98) with integrated capsules (100)
- the filling unit (A) for filling the capsules (100),
- the pressing unit (B) for compressing the filling of the capsules (100),
- the sealing unit (D) for closing the capsules (100),
- the heating unit (C) for heating the sealing foil arranged directly upstream of the sealing unit (D) or integrated therein,
- the stamping unit (E) which stamps a plurality of individual capsules (100) from the plurality (98) which includes an integrated plurality of the capsules (100), in particular in addition to the foil pieces of the sealing foil,
- the weighing unit (W) for weighing the individual filled capsules (100).

15. The machine according to claim 12, **characterized in that** the machine includes the following elements in the following sequence:
- a forming unit for forming, in particular deep drawing of pluralities (98) with integrated capsules (100),
- the stamping unit (E) which stamps a plurality of individual capsules (100) from the plurality (98) which includes an integrated plurality of the capsules (100),
- the filling unit (A) for filling the capsules (100),
- the pressing unit (B) for compressing the filling of the capsules (100),
- the sealing unit (D) for closing the capsules (100),
- the heating unit (C) for heating the sealing foil arranged directly upstream of the sealing unit (D) or integrated therein,
- the stamping unit (E) which stamps foil pieces about the sealing seams from the sealing foil,
- the weighing unit (W) for weighing the individual filled capsules (100).

16. A method for filling and closing plural upward open capsules (100) received in a carrier (13) simultaneously with a powder (200) by at least one filling head (15) that includes plural filling spouts (16) wherein each filling spout can fill a capsule (100),
- wherein the filling head (15) with its filling spout (16) is lowered relative to a filling group (9) of capsules (100) for each filling process, in particular in a contacting manner, into a filling position,
- wherein the capsules (100) of the filling group (9) are filled by the filling spouts (16), and
- the filling head (15) is moved in the vertical (12) into a starting position again that is offset from the capsules (100),
- the filling group (9) of the capsules (100) in the carrier (13) and the at least one filling head (15) are moved relative to each other in the pass through direction (10) or the horizontal transversal direction (11) between the filling processes by a distance which is smaller than a longitudinal extension and a transversal extension of a filling group (9),
**characterized in that**
- each carrier (13) is arranged on one of plural slides (21) which is moved independently from the other slides (21) in a controlled manner along a transport path.

17. The method according to claim 16,
**characterized in that**,
- the distance is equal to or smaller than a smallest distance (2) center to center of two filling spouts (16) that are arranged adjacent to each other in top view in the filling head (15), and/or
- each carrier (13) that is configured in particular as a carrier plate (13) is moved relative to the slide (21) in the transversal direction (11) relative to the pass through direction (10) or relative to the transport path (20) in the pass through direction (10),
and/or
- the filling head (15) is only moved back and forth between its starting position and its filling position, in particular in the vertical (12).

18. The method according to one of the preceding method claims,
**characterized in that**
an interior of empty capsules (100) and in particular an environment of the openings (101) of the capsules (100) is gassed with a process gas (300) before and in particular also during the filling of the capsules (100),
- **in that** in particular the carrier (13) that is configured in particular as a carrier plate (13) moves with the empty capsules (100) below a gassing plate (9) before reaching the filling unit (1) with the filling head (15) wherein the process gas flows from the gassing plate through gas feed openings (8a) downward with a positive pressure against the carrier (13) which is configured in particular as a carrier plate (13) and the carrier (13) is only moved along below the gassing plate (8) on its entire path through the capsule filling device including sealing the filled capsules (100).

19. The method according to one of the preceding method claims,
**characterized in that**
- the carrier (13) is fed into a pressing unit (B) for compressing the powder (200) in the capsules (100) after filling the capsules (100) in the filling unit (A) wherein the pressing unit is arranged downstream of the filling unit or integrated into the filling unit (A), and/or
- the carrier (13) with the filled capsules (100) is fed to a downstream sealing unit (D) that is arranged in particular downstream of the pressing unit (B) and wherein a sealing foil that closes an opening (101) tight is sealed circumferentially onto an edge (100a) that envelops the opening (101) of each capsule (100),
- the carrier (13) with the filled and in particular sealed capsules (100) is fed to a stamping unit (E) that is arranged downstream and in particular integrated in the sealing unit (D) or functionally combined therewith wherein the individual capsules (100) are stamped from the plurality (98) at this location and in particular retrieved from the carrier (13) in particular from the carrier plate (13) in a retrieval unit (F).

## Revendications

1. Machine de remplissage et de fermeture de capsules, avec
- une structure de base,
- avec un support (**13**) comprenant des encoches (**14**) pour la réception intégrale d'une capsule respective (**100**) dont l'ouverture (**101**) est dirigée vers le haut,
- un dispositif de transport (**1**) pour transporter un support (**13**) dans le sens de passage (**10**) à travers le dispositif,
- une première unité de traitement dans la forme d'une unité de remplissage (**A**) avec au moins une tête de remplissage (**15**) comprenant plusieurs becs de remplissage (**16**) adaptés pour remplir une capsule (**100**) respective,
- une unité de scellement (**D**) en aval de l'unité de remplissage (**A**) dans le sens de passage (**10**) où un film de scellement scellant l'ouverture respective (**101**) est scellé sur le bord supérieur (**100a**) de chaque capsule (**100**),
où
- vu de dessus, les becs de remplissage (**16**) sont arrangés mutuellement dans la tête de remplissage (**15**) dans une configuration de becs en deux dimensions,
- vu de dessus, les encoches (**14**) sont arrangées dans le support (**13**) dans une configuration de plaque au moins en deux dimensions, où les distances de deux encoches adjacentes (**14**) sont plus petites que dans la configuration de becs, et
- le nombre d'encoches (**14**) dans le support (**13**) est en particulier un multiple entier du nombre de becs de remplissage (**16**) dans la tête de remplissage (**15**),
- la tête de remplissage (**15**) est mobile par rapport au support (**13**),
**caractérisé en ce que**
- le dispositif de transport (**1**) comprend une voie de transport (**20**) ainsi que plusieurs chariots (**21**), les plusieurs chariots (**21**) peuvent être déplacés individuellement de manière commandée le long de la voie de transport (**20**), et
- les chariots (**21**) portent au moins un support (**13**), où chaque support (**13**) est arrangé sur un des plusieurs chariots (**21**) déplaçables individuellement de manière commandée.

2. Machine selon la revendication 1,
**caractérisé en ce que**
- les positions de tous les becs de remplissage (**16**) dans la tête de remplissage (**15**) définissent ensemble les positions d'un groupe de remplissage (**9**) d'encoches (**14**) dans le support, en particulier dans une plaque de support (**13**) où chaque encoche (**14**) est associée à un seul groupe de remplissage (**9**) seulement, et
- dans ledit en particulier un support (**13**), plusieurs groupes de remplissage (**9**) d'encoches (**14**) sont arrangés, en particulier de sorte qu'une encoche (**14**) respective dudit un groupe de remplissage dans le support (**13**) est entouré par des encoches (**14**) d'un autre groupe de remplissage.

3. Machine selon une des revendications précédentes, **caractérisé en ce que**
- la voie de transport (**20**) comprend au moins un rail (**20**),
et/ou
- la tête de remplissage (**15**) peut être déplacée verticalement (**12**) par rapport au support (**13**), en particulier SEULEMENT verticalement (**12**).

4. Machine selon une des revendications précédentes,
**caractérisé en ce que**
- le support (**13**) peut être déplacé de manière commandée dans un sens transversal (**11**), en particulier dans un sens transversal horizontal (**11**) par rapport au sens de passage (**10**), mobile par rapport au dispositif de transport (**1**) et **en ce qu'**à cet effet en particulier
- la machine comprend seulement une tête de remplissage (**15**).

5. Machine selon une des revendications précédentes,
**caractérisé en ce que**
- le support (**13**) peut être déplacé seulement dans le sens de passage (**10**) par rapport à la voie de transport (**20**) sur laquelle le chariot (**21**) portant le support (**13**) est arrangé actuellement,
- il y a au moins deux têtes de remplissage (**15**) arrangées successivement le long du dispositif de transport (**1**) dans le sens de passage (**10**) et décalée l'une par rapport à l'autre dans le sens transversal (**11**), en particulier dans le sens transversal (**11**) horizontal,
- la tête de remplissage (**15**) peut être déplacée verticalement (**12**) par rapport au support (**13**), en particulier SEULEMENT verticalement (**12**).

6. Machine selon une des revendications 1 à 4,
**caractérisé en ce que**
- le support (**13**) peut être déplacé seulement dans le sens de passage (**10**) par rapport à la voie de transport (**20**) sur laquelle le chariot (**21**) portant le support (**13**) se trouve actuellement,
- la tête de remplissage (**15**), en particulier ladite seulement une tête de remplissage (**15**), de la machine peut être déplacée de manière commandée dans le sens transversal (**11**), en particulier dans le sens transversal (**11**) horizontal.

7. Machine selon une des revendications précédentes, **caractérisé en ce que**
- une plaque d'application de gaz (**8**) comprenant une ouverture d'alimentation en gaz ainsi qu'une ouverture de sortie de gaz (**8a**) a son côté inférieur, s'étendant en particulier horizontalement, est arrangée sur un niveau au-dessus du côté supérieur des supports (**13**) dans le dispositif de transport (**1**) arrangés sur les chariots (**21**) et s'étend dans le sens de passage (**10**) au moins sur la zone de longueur de l'unité de remplissage (**A**), et
- en particulier sur la zone de longueur de toutes les unités de traitement du dispositif de remplissage de capsules, y compris l'unité de scellement (**5**) pour fermer la capsule (**100**) et dans une telle zone de largeur, que, vu de dessus le support (**13**) est dans toutes ses positions fonctionnelles et avec toutes ses encoches (**14**) en dessous de la plaque d'application de gaz (**8**).

8. Machine selon la revendication 7,
**caractérisé en ce que**
- les supports (**13**) comprennent une lèvre d'étanchéité (**17**) sur le côté supérieur s'étendant autour du nombre entier d'encoches (**14**), vu du dessus à la périphérie extérieure
et/ou
- la plaque d'application de gaz (**8**) comprend des ouvertures de passage verticales (**8b**) dans la région de l'unité de remplissage (**2**), arrangées dans la configuration de becs et qui permettent respectivement le passage d'un bec de remplissage (**16**) jusqu'à la capsule (**100**) reçue dans une encoche (**14**), et
- en particulier, dans cette position de remplissage abaissée vers la capsule (**100**) le bec de remplissage (**16**) est proche de la plaque d'application de gaz (**8**).

9. Machine selon une des revendications précédentes,
**caractérisé en ce que**
- il y a une autre unité de travail dans la forme d'une unité de pressage (**B**) en aval de l'unité de remplissage (**A**) dans le sens de passage (**10**), où le poudre (**200**) présent dans les capsules (**100**) est pressée dans les capsules (**100**) avec une pression de pressage, de sorte que le poudre (**200**) ne fait plus saillie vers le haut de l'ouverture (**101**) de la capsule respective (**100**).

10. Machine selon la revendication 9,
**caractérisé en ce que**
l'unité de scellement (**D**) est présente en aval de l'unité de pressage (**B**) dans le sens de passage (**10**) et **en ce qu'**il y a une autre unité de travail sous la forme d'une unité de chauffage (**C**), en particulier en amont ou intégrée dans l'unité de scellement (**D**).

11. Machine selon la revendication 10,
**caractérisé en ce que**,
une unité de poinçonnage (**E**) est arrangée de manière intégrée dans l'unité de scellement (**D**) ou en aval de l'unité de scellement (**D**), qui
- ou, poinçonne des parties de film autour des bords de scellement du film de scellement appliqué au support entier (**13**) adapté sous forme de plaque de support, en particulier des flans circulaires dans des anneaux concentriques autour des bords de scellement annulaires,
- ou, poinçonne aussi les capsules individuelles d'un motif répétitif comprenant une pluralité de capsules en une seule pièce, en particulier en supplément aux parties de film du film de scellement.

12. Machine selon la revendication 11,
**caractérisé en ce que**
une unité de pesage (**W**) pour peser les capsules (**100**) individuelles remplies et scellées est arrangée en aval de l'unité de poinçonnage (**E**).

13. Machine selon la revendication 12,
**caractérisé en ce que**
la machine comprend les unités suivantes dans l'ordre suivant:
- l'unité de remplissage (**A**) pour remplir les capsules (**100**),
- l'unité de pressage (**B**) pour comprimer le contenu des capsules (**100**),
- l'unité de scellement (**D**) pour fermer les capsules (**100**),
- l'unité de chauffage (**C**) pour chauffer un film de scellement, arrangée directement en amont de la dernière ou intégrée dans la dernière,
- l'unité de poinçonnage (**E**) poinçonnant des parties de film du film de scellement autour des bords de scellement,
- l'unité de pesage (**W**) pour peser les capsules (**100**) individuelles remplies.

14. Machine selon la revendication 12,
**caractérisé en ce que**
la machine comprend les unités suivantes dans l'ordre suivant :
- une unité de formage pour former, en particulier pour un formage profond, de motifs répétitifs (**98**) avec des capsules (**100**) intégrées,
- l'unité de remplissage (**A**) pour remplir les capsules (**100**),
- l'unité de pressage (**B**) pour comprimer le contenu des capsules (**100**),
- l'unité de scellement (**D**) pour fermer les capsules (**100**),
- l'unité de chauffage (**C**) pour chauffer un film de scellement, directement en amont de la dernière ou intégrée dans la dernière,
- l'unité de poinçonnage (**E**) poinçonnant les capsules (**100**) individuelles du motif répétitif (**98**) comprenant une pluralité de capsules (**100**) en une pièce, en particulier en supplément aux parties de film du film de scellement,
- l'unité de pesage (**W**) pour peser les capsules (**100**) individuelles remplies.

15. Machine selon la revendication 12,
**caractérisé en ce que**
la machine comprend les unités suivantes dans l'ordre suivant :
- une unité de formage pour former, en particulier pour un formage profond, de motifs répétitifs (**98**) avec des capsules (**100**) intégrées,
- une unité de poinçonnage (**E**) poinçonnant les capsules (**100**) individuelles du motif répétitif (**98**), qui comprend une pluralité de capsules (**100**) en une pièce,
- l'unité de remplissage (**A**) pour remplir les capsules (**100**),
- l'unité de pressage (**B**) pour comprimer le contenu des capsules (**100**),
- l'unité de scellement (**D**) pour fermer les capsules (**100**),
- l'unité de chauffage (**C**) pour chauffer un film de scellement, directement en amont de la dernière ou intégrée dans la dernière,
- l'unité de poinçonnage (**E**) poinçonnant des parties de film du film de scellement autour des bords de scellement,
- l'unité de pesage (**W**) pour peser les capsules (**100**) individuelles remplies.

16. **Procédé** pour remplir et fermer simultanément plusieurs capsules (**100**) ouvertes vers le haut, reçues dans un support (**13**) avec un poudre (**200**) au moyen d'au moins une tête de remplissage (**15**) comprenant plusieurs becs de remplissage (**16**) adaptés pour remplir une capsule (**100**) respective, où
- pour chaque processus de remplissage la tête de remplissage (**15**) avec ses becs de remplissage (**16**) est abaissée dans une position de remplissage en relation à un groupe de remplissage (**9**) de capsules (**100**) en particulier en les contactant,
- lesdites capsules (**100**) du groupe de remplissage (**9**) sont remplies par les becs de remplissage (**16**), et
- la tête de remplissage (**15**) dans la verticale (**12**) est à nouveau espacée des capsules (**100**) et amenée dans la position d'origine,
- le groupe de remplissage (**9**) des capsules (**100**) dans le support (**13**) et ladite au moins une tête de remplissage (**15**) sont déplacés l'un par rapport à l'autre dans le sens de passage ou le sens transversal (**11**) horizontal entre les processus de remplissage, par une distance qui est plus petite que l'extension longitudinale et aussi l'extension transversale d'un groupe de remplissage (**9**),
**caractérisé en ce que**
- chaque support (**13**) est arrangé sur un de plusieurs chariots (**21**) qui est déplacé le long d'une voie de transport de manière commandée et indépendamment des autres chariots (**21**).

17. Procédé selon la revendication 16,
**caractérisé en ce que**
- la distance est égale à ou plus petite que la plus petite distance (**2**) entre les centres de deux becs de remplissage (**16**) adjacents dans la tête de remplissage (**15**), vus de dessus,
et/ou
- chaque support (**13**) qui est en particulier adapté sous forme de plaque de support (**13**), est déplacé par rapport au chariot (**21**) dans le sens transversal (**11**) au sens de passage (**10**) ou dans le sens de passage (**10**) par rapport à la voie de transport (**20**),
et/ou
- la tête de remplissage (**15**) est déplacé en va et vient dans la verticale (**12**), seulement entre sa position initiale et sa position de remplissage, en particulier verticalement.

18. Procédé selon une des revendications précédentes,
**caractérisé en ce que**
- avant, et en particulier aussi pendant le remplissage des capsules (**100**), un gaz de processus (**300**) est appliqué à l'intérieur des capsules vides (**100**) et en particulier à l'environnement des ouvertures (**101**) des capsules (**100**),
- **en ce que** de préférence, avant d'atteindre l'unité de remplissage (**1**), le support (**13**), en particulier adapté sous forme de plaque de support (**13**), se déplace avec la tête de remplissage (**15**) ensemble avec les capsules vides (**100**) sous une plaque d'application de gaz (**9**) de laquelle le gaz de processus s'écoule sous pression via des ouvertures d'alimentation en gaz (**8a**) vers le fond, contre le support (**13**) qui est en particulier adapté sous forme de plaque de support (**13**) et ou le support (**13**) est seulement déplacé sous la plaque d'application de gaz (**8**) sur sa voie entière à travers le dispositif de remplissage de capsules jusqu'au scellement des capsules remplies (**100**).

19. Procédé selon une des revendications précédentes,
**caractérisé en ce que**
- après le remplissage des capsules (**100**) dans l'unité de remplissage (**A**) le support (**13**) est déplacé vers une unité de pressage (**B**) arrangée en aval de l'unité de remplissage (**A**) ou intégrée dans celle-ci pour presser le poudre (**200**) dans les capsules (**100**) et/ou
- le support (**13**) est déplacé avec les capsules (**100**) vers une unité de scellement (**D**) arrangée en aval et en particulier en aval de l'unité de pressage (**B**) et **en ce qu'**après un film de scellement scellant l'ouverture (**101**) est bien scellé sur le bord circonférentiel (**100a**) entourant l'ouverture (**101**) de chaque capsule (**100**), et/ou
- le support (**13**) avec les capsules remplies et en particulier scellées (**100**) est déplacé vers une unité de poinçonnage (**E**) en aval qui est en particulier intégrée dans l'unité de scellement (**D**) ou est même consolidée fonctionnellement, où les capsules individuelles (**100**) sont poinçonnées du motif répété (**98**) et sont en particulier pris du support (**13**), en particulier de la plaque de support (**13**), dans une unité d'extraction (**F**).
